# EUROPÄISCHE PATENTSCHRIFT

(11) **EP 4 296 430 B1**
(45) Veröffentlichungstag und Bekanntmachung des Hinweises auf die Patenterteilung: **11.03.2026**
(21) Anmeldenummer: 23179782.0
(22) Anmeldetag: 16.06.2023
(51) Int. Cl.: E01C 23/088, B28D 7/02

(54) **BODENFRÄSMASCHINE UND VERFAHREN ZUM BETRIEB EINER STAUBABSAUGEINRICHTUNG EINER BODENFRÄSMASCHINE**
SOIL MILLING MACHINE AND METHOD FOR OPERATING A DUST EXTRACTION DEVICE OF A SOIL MILLING MACHINE
FRAISEUSE DE SOL ET PROCÉDÉ DE FONCTIONNEMENT D'UN DISPOSITIF D'ASPIRATION DE POUSSIÈRE D'UNE FRAISEUSE DE SOL

(30) Priorität: 22.06.2022 DE 102022206278
(43) Veröffentlichungstag der Anmeldung: 27.12.2023
(73) Patentinhaber: BOMAG GmbH, 56154 Boppard (DE)
(72) Erfinder: Schomaker, Rafael, 56154 Boppard (DE)
(74) Vertreter: Zimmermann & Partner Patentanwälte mbB

(56) Entgegenhaltungen:
- EP-A1- 0 971 075
- CN-A- 108 797 291
- DE-B4- 102012 022 879

## Beschreibung

Die Erfindung betrifft eine Bodenfräsmaschine, insbesondere eine Straßenfräse, einen Recycler oder einen Stabilisierer, zur Bearbeitung eines Bodens in oder entgegen einer Arbeitsrichtung. Darüber hinaus betrifft die Erfindung ebenfalls ein Verfahren zum Betrieb einer Staubabsaugeinrichtung einer Bodenfräsmaschine.

Gattungsgemäße Bodenfräsmaschinen werden im Straßen- und Wegebau eingesetzt und sind beispielsweise in der EP3225738B1 beschrieben. Sie weisen einen von Fahreinrichtungen getragenen Maschinenrahmen mit einem Antriebsmotor auf, der üblicherweise die für den Fahr- und Arbeitsbetrieb erforderliche Antriebsenergie zur Verfügung stellt. Die Fahreinrichtungen können beispielsweise Kettenlaufwerke oder Räder sein. Bei dem Antriebsmotor kann es sich beispielsweise um einen Verbrennungsmotor, beispielsweise einen Dieselverbrennungsmotor, handeln. Derartige Maschinen sind bevorzugt selbstfahrend ausgebildet und bewegen sich aus eigenem Antrieb über den zu bearbeitenden Bodenuntergrund. Die zentrale Arbeitseinrichtung gattungsgemäßer Bodenfräsmaschinen ist eine in einem am Maschinenrahmen gelagerten Fräswalzenkasten rotierbar gelagerte Fräswalze zum Abtragen von Bodenmaterial. Die Fräswalze kann einen hohlzylindrischen Grundkörper aufweisen, auf dessen Außenmantelfläche eine Vielzahl von Fräswerkzeugen, beispielsweise Fräsmeißeln, radial gegenüber der Außenmantelfläche vorstehend montiert ist. Im Arbeitsbetrieb rotiert die Fräswalze um eine, üblicherweise horizontal und quer zur Arbeitsrichtung der Bodenfräsmaschine verlaufende, Rotationsachse. Die Fräswerkzeuge werden durch ein Absenken und ein Fortbewegen der Bodenfräsmaschine in eine Fahr- bzw. Arbeitsrichtung in den abzutragenden Bodenuntergrund getrieben, wodurch dieser in einer Frästiefe abgefräst wird. Der Fräswalzenkasten umgibt die Fräswalze haubenartig und ist zum Boden hin offen ausgebildet, so dass die Fräswalze für den Bodeneingriff in Richtung nach unten über die Unterkante des Fräswalzenkastens vorstehen kann. Der Fräswalzenkasten kann gegenüber der Fräswalze höhenverstellbare Wandelemente, wie beispielsweise einen Abstreiferschild, einen oder mehrere Seitenschilde und/oder einen Frontschild umfassen, die eine Anpassung der unteren Abdichtkante des Fräswalzenkastens an verschiedene Fräsbedingungen, insbesondere hinsichtlich der Frästiefe und/oder der Bodengegebenheiten, ermöglichen. Das im Fräswalzenkasten gesammelte abgetragene Fräsgut wird typischerweise von dort auf eine Fräsgutfördereinrichtung durch eine Auswurföffnung im Fräswalzenkasten hindurch transportiert und von der Fräsgutfördereinrichtung bis zu einer Abwurfstelle geleitet. Dies wird nachstehend auch als Förderstrecke des Fräsgutes bezeichnet. Die Fräsgutfördereinrichtung kann ein oder mehrere in Reihe angeordnete Förderbänder umfassen. An der Abwurfstelle der Fräsgutfördereinrichtung wirft diese das Bodenmaterial auf die Ladefläche eines Transportfahrzeuges, beispielsweise eines Lkws, zum weiteren Abtransport des Fräsgutes ab.

Durch das Abfräsen und Fördern bzw. Transportieren des Bodenmaterials kann es zu einer starken Staubentwicklung während des Fräsbetriebs der Bodenfräsmaschine kommen. Die dabei entstehenden Stäube können die Sicht und/oder Gesundheit von auf und in der Nähe der Bodenfräsmaschine befindlichen Personen beeinträchtigen. Luft, in der diese Stäube dispergiert sind, wird nachstehend als staubhaltige Luft bezeichnet. Um den Austrag von Staub in die Außenumgebung der Bodenfräsmaschine möglichst gering zu halten, ist es bereits bekannt, gattungsgemäße Bodenfräsmaschinen mit einer Absaugeinrichtung bzw. Staubabsaugeinrichtung auszustatten. Je nach Ausführungsform ist es die Aufgabe dieser Staubabsaugeinrichtung, die Staubemission, insbesondere im Bereich des Fräswalzenkastens und/oder im Bereich der Fräsgutförderstrecke, zu kontrollieren und entweder hin zu bestimmten Stellen der Bodenfräsmaschine zu dirigieren, beispielsweise zu einer Fräsgutüberwurfstelle der Fräsgutfördereinrichtung hin zu einem Transportfahrzeug, und/oder den entstehenden Staub abzufangen, um die Gesamtstaubemission der Bodenfräsmaschine zu senken. Relevant sind dabei insbesondere E-Staub und A-Staub, wie in DIN EN 481 definiert. Die Staubabsaugeinrichtung bzw. Absaugeinrichtung umfasst dazu typischerweise wenigstens ein Absauggebläse und einen an das Absauggebläse strömungsverbunden angeschlossenen Absaugkanal. Das eine Saugseite und eine Ausblasseite aufweisende Absauggebläse erzeugt somit saugseitig einen Unterdruck und dadurch letztendlich einen Luftsog im Absaugkanal. Der Absaugkanal wiederum bezeichnet eine luftdurchgängige Verbindung zwischen dem Fräswalzenkasteninnenraum und/oder einem Bereich der Fräsgutfördereinrichtung und dem Absauggebläse. Der Absaugkanal kann dazu als ein von der Fräsgutfördereinrichtung wenigstens teilweise separat ausgebildete/r Leitung/Kanal ausgebildet sein, kann aber wenigstens teilweise auch einen gemeinsamen Raum mit der Fräsgutfördereinrichtung bilden. Fräsgut und Absaugkanal bzw. die im Absaugkanal geförderte staubhaltige Luft müssen somit nicht notwendigerweise durchgängig räumlich getrennt sein, sondern können, wenigstens teilweise, auch durch dasselbe Raumkompartiment geführt werden. Insbesondere dadurch, dass die Fräsgutfördereinrichtung bei gattungsgemäßen Bodenfräsmaschinen häufig quer zur Förderrichtung des Fräsgutes von einem Gehäuse umgeben ist und damit in einer kanalartigen Gesamtstruktur verläuft, ist es möglich, dass wenigstens Teile oder Abschnitte der Fräsgutfördereinrichtung auch gleichzeitig Teil des Absaugkanals sind. Wesentlich für die Ausgestaltung des Absaugkanals ist es, dass letztendlich der von dem Absauggebläse erzeugte Sog bis hin idealerweise zum Fräswalzengehäuse, insbesondere dessen Innenraum, und/oder einen Teil der Fräsgutförderstrecke der Fräsgutfördereinrichtung wirken kann, so dass im Ergebnis staubhaltige Luft aus dem Innenraum des Fräswalzenkastens und/oder der Förderstrecke der Fräsgutfördereinrichtung abgesaugt und über den Absaugkanal bis hin zum Absauggebläse und stromabwärts dazu zu einer Auslassstelle gefördert werden kann. Stromauf- und/oder stromabwärts des Absauggebläses kann die abgesaugte staubhaltige Luft ferner durch eine Staubreduktionseinrichtung bzw. Staubabscheideeinrichtung geleitet werden, beispielsweise eine Filtereinrichtung, wie ein Elektro- und/oder Gewebe- und/oder Zyklonfilter, und/oder eine Wasserberieselungseinrichtung. Bodenfräsmaschinen mit Staubabsaugeinrichtungen sind beispielsweise in der EP 0 971 075 A1, der CN 108 797 291 A sowie der EP 3 225 738 B1 offenbart. Eine gattungsgemäße Bodenfräsmaschinen mit einer Staubabsaugeinrichtungen ist beispielsweise in der Druckschrift DE102012022879B4 beschrieben.

Auch wenn somit bereits eine Reihe von Maßnahmen zur Reduktion der Staubbelastung, insbesondere des Bedieners, einer gattungsgemäßen Bodenfräsmaschine durch im Fräsprozess entstehende Stäube bekannt sind, ist das Betriebsverfahren häufig dennoch noch nicht optimal. Bekannte Absaugeinrichtungen können regelmäßig nur aktiviert und deaktiviert werden. Allerdings ändern sich häufig die Betriebsbedingungen für die Bodenfräsmaschine. Dies kann beispielsweise die wetter- und bodenmaterialabhängigen individuellen Betriebsbedingungen vor Ort betreffen oder aber auch die aktuelle Betriebskonfiguration der Bodenfräsmaschine selbst. Hier können verschiedene Frästiefen, Fräsarbeiten, die nur einen Teil der Breite der Fräswalze betreffen, verschiedene Lagebedingungen der den Fräswalzenkasten nach unten hin abdichtenden Elemente (Frontschild, Abstreifer, Seitenschilde etc.), Hublagen von Hubeinrichtungen der Fahreinrichtungen, Schwenk- und/oder Kipplagen von Teilen der Fräsgutfördereinrichtung, verschiedene Breiten der im Fräswalzenkasten angeordneten Fräswalze etc. äußerst verschiedene Betriebsbedingungen für die Bodenfräsmaschine speziell im Fräsbetrieb schaffen. Dies führt dazu, dass die Absaugeinrichtung regelmäßig so konfiguriert ist, dass der mithilfe des Absauggebläses erzeugbare Sog über das gesamte Einsatz- und Betriebsspektrum hinweg zuverlässig ausreichend ist, um bei all den vorstehend genannten Bedingungen stets eine tatsächliche Absaugung staubhaltiger Luft vom Fräswalzenkasten zu gewährleisten. Die Staubabsaugeinrichtung wird aus diesem Grund daher regelmäßig derart ausgelegt, dass der am Fräswalzenkasten wirkende und durch das Absauggebläse erzeugte Sog sehr hoch ist, in der Hoffnung, unter verschiedensten Betriebsbedingungen stets eine ausreichende Sogwirkung zur Staubabsaugung zur Verfügung zu haben.

Dies kann jedoch in vielerlei Hinsicht nachteilig sein. So ist es insbesondere bei der Verwendung eines im Bereich des Absaugkanals angeordneten Elektrofilters/-abscheiders vorteilhaft, wenn die im Elektrofilter/-abscheider auftretenden Strömungsgeschwindigkeiten eher klein sind, um insbesondere auch eine Abscheidung verhältnismäßig größerer Staubpartikel zu ermöglichen und/oder die erforderliche Abscheidestrecke möglichst kompakt zu halten. Darüber hinaus kann ein am Fräswalzenkasten anliegender vergleichsweise hoher Unterdruck in der Außenumgebung um den Fräswalzenkasten herum, insbesondere im Bereich von dessen Unterkante, eine Art Staubsaugereffekt bewirken. Über den während des Fräsprozesses ohnehin entstehenden Staub werden auf diese Weise auch zusätzlich außerhalb des Fräswalzenkastens vorhandener Staub bzw. vorhandene Kleinpartikel angesaugt, wodurch beispielsweise die Abscheideleistung von im Absaugkanal angeordneten Filtereinrichtungen deutlich nachteilig beeinflusst werden kann. Darüber hinaus kann eine maximale Filterkapazität verwendeter Filterelemente vergleichsweise früh erreicht werden, da naturgemäß bei hohem Ansaugdruck und/oder Ansauggeschwindigkeiten auch vergleichsweise größere Partikel angesaugt, in den Absaugkanal gelangen und zum entsprechenden Filterelement gefördert werden.

Hiervon ausgehend ist es daher die Aufgabe der Erfindung, eine Möglichkeit anzugeben, den Betrieb einer Absaugeinrichtung zur Absaugung von staubhaltiger Luft aus dem Fräswalzenkasten einer Bodenfräsmaschine zu verbessern.

Die Lösung der Aufgabe gelingt mit einer Bodenfräsmaschine und einem Verfahren gemäß den unabhängigen Ansprüchen. Bevorzugte Weiterbildungen sind in den abhängigen Ansprüchen angegeben.

Eine gattungsgemäße Bodenfräsmaschine, insbesondere Straßenfräse, Recycler oder Stabilisierer, umfasst einen von Fahreinrichtungen getragenen Maschinenrahmen mit einem Antriebsmotor und eine in einem am Maschinenrahmen angeordneten Fräswalzenkasten rotierbar gelagerte Fräswalze zum Abtragen von Bodenmaterial. Die Fahreinrichtungen können über höhenverstellbare Hubeinrichtungen, beispielsweise Hubsäulen, mit dem Maschinenrahmen verbunden sein. Im Fräsbetrieb kann es zu einer Staubentwicklung durch den Fräsprozess und/oder durch den Transportvorgang des Fräsgutes innerhalb der Bodenfräsmaschine kommen. Um den hierbei entstehenden Staub zu reduzieren, ist eine Absaugeinrichtung zur Absaugung von staubhaltiger Luft aus dem Fräswalzenkasten und/oder einem Bereich eines Förderkanals bzw. einer Fräsgutförderstrecke des Fräsgutes vorhanden. Teil der Absaugeinrichtung ist wenigstens ein Absauggebläse, mit dem der für die Absaugung erforderliche Sog erzeugt werden kann. Das Absauggebläse kann dazu wenigstens einen Gebläseantrieb, insbesondere Gebläsemotor, aufweisen, der beispielsweise wenigstens ein Luft förderndes Element, beispielsweise ein Flügelrad, antreibt. Mithilfe des Absauggebläses kann an der Bodenfräsmaschine somit ein Sog und damit ein gerichteter Luftförderstrom erzeugt werden, über den staubhaltige Luft ansaugbar ist. Auf der stromaufwärts des Absauggebläses liegenden Seite wird im Betrieb des Absauggebläses durch die Förderung der Luft ein Unterdruck und damit der Sog erzeugt. Um die dadurch entstehende Sogwirkung bis hin zu einer der für die Staubentstehung im Fräsprozess maßgeblichen Stellen, insbesondere den Innenraum des Fräswalzenkastens und/oder einen Bereich im Förderkanal des Fräsgutes, zur Absaugung staubhaltiger Luft erstrecken zu können, ist Teil der Absaugeinrichtung ferner ein Absaugkanal, der vom Fräswalzenkasten und/oder einem Bereich im Förderkanal des Fräsgutes bis hin zum Absauggebläse verläuft. Der Absaugkanal bezeichnet somit konstruktiv diejenigen Bereiche der Bodenfräsmaschine, die es im Zusammenwirken ermöglichen, dass der vom Absauggebläse erzeugte Unterdruck bzw. Sog bis zum Fräswalzenkasten und insbesondere bis hin zu dessen Innenraum und/oder einem Bereich des Förderkanals des Fräsgutes wirkt, so dass dann aufgrund der durch das Absauggebläse aufgebauten Luftförderwirkung auch im Inneren des Fräswalzenkastens und/oder in einem Bereich des Förderkanals des Fräsgutes während des Absaugens ein Unterdruck anliegt bzw. durch das Absauggebläse erzeugt werden kann. Es versteht sich, dass der Absaugkanal nicht notwendigerweise eine im Wesentlichen hermetisch dichte Ausgestaltung aufweisen muss, sondern im praktischen Einsatz zumindest stellenweise Undichtigkeiten im Absaugkanal zwischen dem Fräswalzenkasteninnenraum und/oder dem Förderkanal und dem Absauggebläse vorliegen können, beispielsweise im Bereich einer Übergabestelle von dem Fräswalzenkasteninnenraum und einem Förderband, zwischen in Förderrichtung aufeinander folgenden Förderbändern, der Fräsgutübergabestelle vom Fräswalzenkasten auf die Fördereinrichtung etc. Dem kann in an sich bekannter Weise allerdings durch eine ausreichende Saugleistung der Absaugeinrichtung begegnet werden. An den Absaugkanal kann sich stromabwärts der Absaugeinrichtung ferner ein Ausblaskanal anschließen, über den die abgesaugte und das Absauggebläse passierte Luft in einem Bereich aus der Straßenfräsmaschine ausgeblasen werden kann. Dies kann beispielsweise das Ende eines Förderbandes oder auch ein anderer Bereich der Straßenfräsmaschine sein.

Wesentlich ist nun, dass die Absaugeinrichtung erfindungsgemäß eine Steuereinrichtung umfasst. Die Steuereinrichtung ist derart ausgebildet, dass durch sie die für die Absaugung von staubhaltiger Luft aus dem Fräswalzenkasten und/oder dem Bereich des Förderkanals des Fräsgutes zur Verfügung stehende Absaugleistung der Absaugeinrichtung veränderbar, insbesondere regelbar, ist. Die Steuereinrichtung erlaubt mit anderen Worten eine, insbesondere geregelte, Veränderung des Betriebs der Absaugeinrichtung dahingehend, dass das zur Absaugung von staubhaltiger Luft aus dem Fräswalzenkasten und/oder einem Bereich des Förderkanals des Fräsgutes zur Verfügung stehende Luftvolumen pro Zeiteinheit veränderbar ist. Mithilfe der Steuereinrichtung kann somit beispielsweise die Absaugeinrichtung hinsichtlich ihrer aktuellen Staubförderleistung bzw. Saugleistung (beispielsweise Fördervolumen Luft pro Zeiteinheit) zwischen wenigstens zwei oder mehr Leistungsstufen und/oder innerhalb eines Leistungsbereiches verstellbar und betreibbar sein. In diesem Zusammenhang wird vorsorglich festgehalten, dass eine Abschaltung oder Deaktivierung der Absaugeinrichtung bzw. insbesondere auch nur des Absauggebläses an sich, beispielsweise derart, dass sich ein Lüfterrad nicht mehr dreht, explizit nicht als ein "Betrieb der Absaugeinrichtung" zu verstehen ist. Ein "Betrieb der Absaugeinrichtung" liegt somit definitionsgemäß dann vor, wenn das Absauggebläse auch Luft fördert. Die Absaugeinrichtungen kann erfindungsgemäß im Saugbetrieb somit beispielsweise zwischen wenigstens zwei oder mehr Leistungsstufen oder innerhalb eines Leistungsbereiches variiert werden, in denen sie bei konstanten Betriebsbedingungen einmal mehr und einmal weniger Luft pro Zeiteinheit fördert bzw. aus dem Fräswalzenkasten und/oder dem Bereich des Förderkanals des Fräsgutes absaugt. Die Steuereinrichtung ist somit derart ausgelegt, dass beispielsweise das Absauggebläse bei wenigstens zwei verschiedenen Drehzahlen oder innerhalb eines Drehzahlbereiches, insbesondere geregelt, verstellbar ist. Je höher die Drehzahl des Absauggebläses ist, desto mehr Luft wird pro Zeiteinheit durch dieses Absauggebläse gefördert und desto höher kann die Absaugleistung sein. Damit ist die im Betrieb der Bodenfräsmaschine aktuell verfügbare Absaugleistung somit durch die Steuereinrichtung variabel, was eine verbesserte Abstimmung der zur Absaugung staubhaltiger Luft zur Verfügung stehenden aktuellen Absaugleistung im Hinblick auf vorliegende Betriebsbedingungen der Bodenfräsmaschine ermöglicht.

Eine solche Verstellung des für die Absaugung staubhaltiger Luft zur Verfügung stehenden Absaugleistung kann manuell erfolgen, insbesondere durch eine direkte oder indirekte gesteuerte Veränderung der Drehzahl eines Antriebsmotors des Absauggebläses mithilfe einer geeignete Eingabeeinrichtung, beispielsweise einer Tastatur, der Steuereinrichtung. Konkret kann es somit beispielsweise vorgesehen sein, dass ein Bediener zwischen wenigstens zwei Drehzahlen des Absauggebläses und/oder innerhalb eines Drehzahlbereiches wählt, beispielweise durch eine entsprechende manuelle Eingabe. Ergänzend oder alternativ kann auch eine von der Drehzahl des Absauggebläses abhängige Größe vorgegeben werden, beispielsweise ein Sog, ein Unterdruck, eine Druckdifferenz etc. Die Steuereinrichtung kann eine Regeleinrichtung umfassen, die den Betrieb des Absauggebläses, insbesondere dessen Drehzahl, dann innerhalb eines festgelegten Bereiches anpasst bzw. regelt. Maßgeblich hier ist somit insbesondere, dass eine Steuerung und/oder Regelung durch eine Beeinflussung des Betriebs des Absauggebläses selbst erfolgt, insbesondere dessen Drehzahl und/oder Flügelradstellung. Ergänzend oder alternativ kann eine Steuerung, insbesondere Regelung, der Absaugleistung der Absaugeinrichtung am oder im Fräswalzenkasten und/oder in einem Bereich des Förderkanals auch über eine Beeinflussung der Auslegung bzw. Ausgestaltung des Absaugkanals der Absaugeinrichtung durch die Steuereinrichtung erfolgen, um die für die Absaugung staubhaltiger Luft zur Verfügung stehende Absaugleistung zu variieren. Hierzu kann die Absaugeinrichtung beispielsweise von der Steuereinrichtung hinsichtlich ihres Öffnungsquerschnittes variierbare Ansaugöffnungen und/oder Kanalabschnitte umfassen, über die bzw. durch die hindurch in variablem Umfang zusätzlich Luft zur Absaugeinrichtung hin angesaugt wird. Hierzu kann es vorgesehen sein, dass beispielsweise innerhalb eines Abschnittes des Absaugkanals eine von der Steuereinrichtung, geregelt oder manuell, angesteuerte Vorrichtung vorhanden ist, beispielsweise eine oder mehrere Klappen, durch deren Verstellung der Strömungsquerschnitt des Absaugkanals variabel ist, insbesondere vergrößert und/oder verkleinert werden kann. Ergänzend oder alternativ können von der Steuereinrichtung angesteuerte Elemente vorhanden sein, über die zusätzlich zur staubhaltigen Luft Umgebungsluft in den Absaugkanal hinein ansaugbar ist. In dieser Ausführungsvariante ist somit der Bereich, bis zu dem sich die vom Absauggebläse erzeugte Sogwirkung erstreckt, variabel, so dass auch nicht-staubhaltige Luft angesaugt werden kann, so dass dadurch der für die Absaugung staubhaltiger Luft zur Verfügung stehende Soganteil verringert wird. Eine solche Zuluftvorrichtung kann beispielsweise in Form von eine Luftdurchtrittsöffnung abdeckenden verstellbaren Verschlusslamellen und/oder Klappen in einer Wand des Absaugkanals ausgestaltet werden. Durch das Vorsehen der Steuereinrichtung ist es möglich, dass die Absaugleistung der Absaugeinrichtung an verschiedene Arbeitsbedingungen, beispielsweise hinsichtlich der aktuellen Arbeits- und/oder Umgebungsbedingungen und/oder Maschinenkonfiguration, und/oder hinsichtlich eines Absaugergebnisses bedarfsabhängig anpassbar ist. Wie der aktuelle Bedarf ermittelt werden kann und/oder nach welchen Kriterien die Steuereinrichtung sogar selbsttätig regeln kann, kann variieren und wird nachfolgend noch näher beispielhaft beschrieben. Wesentlich ist somit zunächst, dass die Absaugeinrichtung im aktivierten, d.h. saugenden, Zustand durch die Steuereinheit auf wenigstens zwei Leistungsstufen und/oder variabel innerhalb eines Leistungsbereiches hinsichtlich der für die Absaugung staubhaltiger Luft zur Verfügung stehenden Absaugleistung betreibbar ist.

Grundsätzlich ist es möglich, dass der aktuelle Bedarf an Absaugleistung von der Steuereinrichtung anhand einer oder mehrerer Maschineneinstellungen bzw. Maschinenkonfigurationen eingestellt wird. Beispielsweise kann es vorgesehen sein, dass die aktuelle Absaugleistung, stufenlos oder inkrementell, innerhalb eines regelbaren Bereiches der Absaugeinrichtung von der Steuereinrichtung in Abhängigkeit von beispielsweise der aktuellen Frästiefe, der Relativlage eines Seitenschildes, eines Niederhalters, einer oder mehrerer Fahreinrichtungen, einer Fördereinrichtung und/oder eines sonstigen Bodenkontaktelementes relativ zum Maschinenrahmen oder zu einem dazu ortsfesten Referenzpunkt, der aktuellen Maschinenneigung relativ zum Boden, sei es nun hinsichtlich der Quer- und/oder der Längsneigung, der Schwenklage eines Seitenschildes relativ zu einem Fräswalzenkasten oder zum Maschinenrahmen, der Breite einer Fräswalze, dem Besatz und/oder der Besatzdichte der Fräswalze mit Fräswerkzeugen etc., geregelt wird. Für einen oder mehrere dieser Betriebsparameter können dazu beispielsweise entsprechende Kennfelder oder vergleichbare Datensätze in einer Maschinensteuerung oder ähnlichem hinterlegt sein. Entscheidend ist, dass für die jeweilige Maschineneinstellung bzw. Maschinenkonfiguration idealerweise wenigstens eine Erfassungseinrichtung vorhanden ist, die zur direkten und/oder indirekten Erfassung eines Ist-Wertes des oder der Betriebsparameter ausgebildet ist. Anhand dieses oder dieser erfassten Ist-Werte regelt die Steuereinrichtung dann den Betrieb der Absaugeinrichtung hin zur gewünschten Einstellung. Diese bevorzugte Weiterbildung zeichnet sich somit dadurch aus, dass die Absaugeinrichtung und ihre Steuereinrichtung derart ausgebildet sind, dass die Regelung in Abhängigkeit einer Einstellposition und/oder Einstellveränderung und/oder eines Betriebszustandes eines Maschinenelementes, insbesondere während eines Fräsprozesses, erfolgt. Diese Art der Regelung/Steuerung kann auch als Konfigurationsmodus bezeichnet werden, da der Betrieb der Absaugeinrichtung hier in Abhängigkeit einer oder mehrerer Maschinenkonfigurationen erfolgt. Die jeweils vorliegend Maschinenkonfiguration kann manuell eingegeben und/oder durch geeignete Sensoren ermittelt werden.

Es ist ergänzend oder alternativ auch möglich, dass die Steuereinrichtung zur Regelung der Absaugleistung Wirkparameter der Absaugung selbst, also Parameter bzw. Größen, die direkt oder indirekt auf die Wirkung der Luftabsaugung zurückgehen, ermittelt bzw. berücksichtigt und zur Regelung der Absaugleistung heranzieht. Es kann hierfür vorgesehen sein, dass die Absaugeinrichtung eine Sensoreinrichtung umfasst, die eine oder mehrere Größen, insbesondere Ist-Werte eines oder mehrerer Betriebsparameter der Absaugeinrichtung und/oder von dieser beeinflussten Betriebsparameter der Bodenfräsmaschine, ermittelt und/oder überwacht, die Einfluss auf die für die Absaugung staubhaltiger Luft zur Verfügung stehenden der Absaugleistung haben und/oder von dieser abhängen. Die Sensoreinrichtung kann dazu, kabellos und/oder kabelgebunden, mit der Steuereinrichtung in Daten- und/oder Signalübertragungsverbindung stehen, so dass die Steuereinrichtung anhand der ermittelten und/oder überwachten Daten und/oder Signale der Sensoreinrichtung die Absaugleistung der Absaugeinrichtung und/oder deren Betriebszustand regelt. Es ist somit möglich, dass die Steuereinrichtung derart ausgebildet ist, dass sie die für die Absaugung von Luft aus dem Fräswalzenkasten zur Verfügung stehende Absaugleistung in Abhängigkeit von einer Wirkgröße der Absaugeinrichtung regelt. Bei dieser Ausführungsform ist es mit anderen Worten vorgesehen, dass die durch die Steuereinrichtung geregelte Absaugleistung der Absaugeinrichtung eine oder mehrere Auswirkungen bzw. Folgen der geleisteten Absaugarbeit der Absaugeinrichtung über die Sensoreinrichtung überwacht und berücksichtigt, die Regelung somit in Abhängigkeit hiervon erfolgt. Wirkungen bzw. Effekte der Absaugarbeit können beispielsweise eine Strömungsgeschwindigkeit, eine Durchströmungsgeschwindigkeit, eine auftretende oder im Idealfall gerade nicht auf- bzw. austretende Staubentwicklung, ein Druck, insbesondere ein gegenüber der Außenumgebung bestehender Unterdruck, eine Druckdifferenz, eine Saugkraft und ähnliches sein.

Besonders vorteilhaft ist es ergänzend oder alternativ, wenn die Absaugeinrichtung und ihre Steuereinrichtung derart ausgebildet sind, dass die Regelung der Absaugleistung in Abhängigkeit einer aktuellen Staubemission, insbesondere einer Staubemission vom Fräswalzenkasten in die Außenumgebung, erfolgt. Die Steuereinrichtung ist in diesem Fall besonders bevorzugt derart ausgebildet, dass bei aus dem Fräswalzenkasten austretendem Staub bzw. austretender staubhaltiger Luft die Absaugleistung für die Absaugung von Luft aus dem Fräswalzenkasten erhöht wird, beispielsweise, indem eine Lüfterraddrehzahl des Absauggebläses erhöht wird. Ergänzend oder alternativ kann es auch vorgesehen sein, dass bei einem Nichtaustreten staubhaltiger Luft aus dem Fräswalzenkasten die Absaugleistung gesenkt wird, beispielsweise durch ein Verringern der Lüfterdrehzahl des Absauggebläses. In diesem Zusammenhang kann es insbesondere auch vorgesehen sein, dass eine Mindestdrehzahl des Absauggebläses und/oder ein Mindestwert einer anderen Wirkgröße nicht unterschritten werden.

Zur Ermittlung der für die Regelung durch die Steuereinrichtung nutzbaren Informationen kann es vorgesehen sein, dass die Absaugeinrichtung eine Sensoreinrichtung umfasst. Die Sensoreinrichtung bzw. der/die Sensoren der Sensoreinrichtung an sich müssen nicht baulich eine zusammenhängende Einheit mit übrigen Elementen der Absaugeinrichtung bilden. Wesentlich ist, dass die Sensoreinrichtung wenigstens einen Sensor aufweist, der einen Ist-Wert repräsentierenden Sensorwert an die Steuereinrichtung liefert, die diese zwar auch nur zur Anzeige an den Bediener aber bevorzugt insbesondere zur Regelung der für die Absaugung von staubhaltiger Luft zur Verfügung stehenden Absaugleistung nutzen kann. Die Sensoreinrichtung kann dazu derart ausgebildet sein, dass sie den aktuellen Wert und/oder eine damit korrelierende Messgröße einer Wirkgröße der Absaugeinrichtung und/oder einer Staubemission ermittelt, die insbesondere repräsentativ für die erfolgende Absaugung von staubhaltiger Luft aus dem Fräswalzenkasten und/oder das Austreten von Staub aus dem Fräswalzenkasten zur Außenumgebung hin ist. Dies bedeutet nicht, dass ein für die Absaugung von staubhaltiger Luft aus dem Fräswalzenkasten repräsentativer Wert nur dann ermittelt werden kann, wenn auch tatsächlich mit Staub beladene Luft aus dem Fräswalzenkasten abgesaugt wird. Repräsentativ ist dieser Wert auch dann, wenn unter den aktuellen Betriebsbedingungen der Absaugeinrichtung davon ausgegangen werden kann, dass auch mit Staub verunreinigte Luft aus dem Fräswalzenkasten und/oder einem Bereich des Förderkanals abgesaugt werden würde, wenn eine Staubentwicklung tatsächlich vorliegen würde.

Konkret kann die Sensoreinrichtung beispielsweise derart ausgebildet sein, dass eine von ihr ermittelte Wirkgröße der Absaugeinrichtung wenigstens einen Luftdruck innerhalb des Fräswalzenkastens und/oder innerhalb eines Bereiches des Absaugkanals, insbesondere in Bezug auf die Förderstrecke des Fräsgutes zwischen dem Fräswalzenkasten und dem Absauggebläse, und/oder eine Luftdruckdifferenz zwischen einem Luftdruck innerhalb des Fräswalzenkastens und/oder innerhalb eines Bereiches eines Absaugkanals, insbesondere in Bezug auf die Fördestrecke des Fräsgutes zwischen dem Fräswalzenkasten und dem Absauggebläse, und einem Luftdruck außerhalb des Fräswalzenkastens und außerhalb der Absaugeinrichtung, insbesondere einem Umgebungsluftdruck der Bodenfräsmaschine, ist. Mithilfe dieser Luftdruckmessungen kann ermittelt werden, ob im Fräswalzenkasten und/oder innerhalb des jeweiligen Bereiches des Absaugkanals ein Unterdruck besteht. Dieser tritt insbesondere dann auf, wenn an der jeweiligen Stelle eine Sogwirkung in Richtung zum Absauggebläse besteht. Ergänzend oder alternativ ist es auch möglich, dass die Sensoreinrichtung derart ausgebildet ist, dass sie eine Einströmrichtung von Luft in den Innenraum des Fräswalzenkastens bzw. allgemeiner eine Strömungsrichtung der Luft ermittelt. Auch eine Bestimmung einer Strömungsgeschwindigkeit ist möglich. Auch darüber (Strömungsrichtung und/oder Strömungsgeschwindigkeit) kann ermittelt werden, in welche Richtung Luft strömt bzw. eine Sogwirkung an der Messstelle des oder der Sensoren gegeben ist. Es kann weiter ergänzend oder alternativ auch ein Volumenstrom von in den Innenraum des Fräswalzenkastens und/oder in den Bereich des Förderkanals, insbesondere von außerhalb, einströmender Luft ermittelt werden, was letztlich eine quantitative Betrachtung der aktuellen Sogwirkung ist. Es versteht sich, dass die vorstehenden Wirkgrößen direkt und/oder in Form einer mit der jeweiligen Wirkgröße korrelierenden Messgröße ermittelt werden können. Die Steuereinrichtung kann nun bevorzugt derart ausgebildet sein, dass sie die für die Absaugung staubhaltiger Luft zur Verfügung stehende Absaugleistung, insbesondere eine Drehzahl eines Absauggebläses, derart steuert, dass ein Unterdruck und/oder Sog zwar besteht, aber möglichst gering ist. Hierzu kann ein nicht zu unter- und/oder überschreitender Mindestgrenzwert, beispielsweise für eine Druckdifferenz, Strömungsgeschwindigkeit etc, in der Steuereinrichtung hinterlegt sein.

Die konkrete Auswahl des oder der verwendeten Sensoren zur Erfassung einer Wirkgröße der Absaugeinrichtung kann ebenfalls variieren. Soll beispielsweise ein Luftdruck erfasst werden, kann bevorzugt auf einen, insbesondere elektronischen, Luftdrucksensor zurückgegriffen werden. Hier ist es möglich, absolute und/oder relative Luftdruckmessungen durchzuführen. Insbesondere kann ein bevorzugter Luftdrucksensor auf MEMS-Basis ausgebildet sein. Ergänzend oder alternativ kann auch ein Luftdruckdifferenzsensor bzw. Differenzdruckmesssensor und/oder ein Staudruckmesssensor Teil der Sensoreinrichtung sein. Ergänzend oder alternativ können ein oder mehrere Volumenstrommesssensoren, Durchflussmesssensoren, insbesondere Flügelradanemometer, und/oder Strömungsrichtungsmesssensoren verwendet werden. Gemein ist den vorgenannten Sensoren, dass sie entweder direkt oder indirekt eine Aussage zu einem Luftruck oder einer Luftbewegung durch unmittelbares Einwirken der Luft auf den jeweiligen Sensor treffen und damit einen Rückschluss liefern, ob die aktuell verfügbare Ansaugleistung zur Absaugung staubhaltiger Luft ausreichend ist.

Ergänzend oder alternativ hierzu kann es allerdings auch vorgesehen sein, dass die Sensoreinrichtung eine Einrichtung zur Erfassung von Staub, insbesondere sich bewegender staubhaltiger Luft, aufweist. Dazu kann beispielsweise auf eine Kamera, insbesondere eine Digitalkamera und/oder Stereokamera, zurückgegriffen werden. Ferner kann es in diesem Fall vorgesehen sein, dass die Sensoreinrichtung eine geeignete Bildverarbeitungssoftware umfasst, die zur Ermittlung staubhaltiger Luft bzw. zur Identifikation von Staub in Luft in einer oder mehreren Kameraaufnahmen ausgebildet ist. Dies kann ganz konkret beispielsweise über Bildschärfeanalysen und/oder über die Identifikation anderer, für staubhaltige Luft charakteristischer Phänomene erfolgen, beispielsweise auch durch einen Bildvergleich, eine Videoanalyse etc. Ergänzend oder alternativ kann auch ein Staubsensor bzw. ein Staubdetektor eingesetzt werden und eine, bevorzugt kontinuierliche, Echtzeit-Staubmessung durchführen. Derartige Detektoren sind beispielsweise unter den Handelsbezeichnungen Microdust Pro CEL-712 oder DustTrak II bekannt. Ein Staubsensor kann vom Funktionsprinzip her ein Laserfotometer umfassen, mit dem eine Lichtstreuungsmessung zur Detektion von Staub durchgeführt wird. Ergänzend oder alternativ kann auch ein optischer Staubsensor, insbesondere ein auf einem photometrischen Messprinzip arbeitender Staubsensor (Extinktion oder Streuung) genutzt werden. Auch andere Staubsensoren/-detektoren können hier genutzt werden.

Hinsichtlich der Anordnungsstellen des oder der Sensoren der Sensoreinrichtung an der Bodenfräsmaschine besteht ebenfalls ein großer Variationsspielraum. Wesentlich ist, dass es sich idealerweise um eine oder mehrere Anordnungsstelle handelt, an der/denen eine für den laufenden Absaugbetrieb im laufenden Fräsbetrieb aussagekräftige Sensorwertermittlung möglich ist. Die Luftdruckmessung, insbesondere die Differenzdruckmessung, kann eine Messung des Außenumgebungsluftdruckes mit umfassen. Es bietet sich an, den dafür nutzbaren Luftdrucksensor beispielsweise am Fräswalzenkasten anzuordnen. Alternativ kann es aber auch vorteilhaft sein, diesen Luftdrucksensor im Bereich der übrigen Bodenfräsmaschine anzuordnen, sodass der Sensor bei einem Fräswalzenkastenwechsel beispielsweise nicht extra angeschlossen werden muss. Ein Luftdrucksensor zur Bestimmung eines Innendrucks, beispielsweise innerhalb des Fräswalzenkastens und/oder in einem Bereich des Förderkanals des Fräsgutes und/oder innerhalb des Absaugkanals, ist bevorzugt derart angeordnet, dass weder Fräsgut noch staubhaltige Luft den Sensor direkt überströmen, um beispielsweise den Verschleiß eines möglicherweise vorhandenen Sensorgehäuses zu reduzieren. Entsprechend können hierzu beispielsweise sacklochartige Messöffnungen vorhanden sein, die in den Fräswalzenkasten und/oder den Förderkanal des Fräsgutes und/oder den Absaugkanal münden und an deren anderem Ende der jeweilige Drucksensor angeordnet ist, so das zwischen Sensor und Messinnenraum eine räumliche Verbindung mit gleichen Druckverhältnissen besteht. Ein Luftdruckdifferenzsensor, Volumenstrommesssensor, Durchflussmesssensor und/oder Strömungsrichtungsmesssensor kann beispielsweise in einem den jeweiligen Innenraum begrenzenden Wandelement des Fräswalzenkastens, des Förderkanals und/oder des Absaugkanals eingebracht werden, sodass Luft im Absaugbetrieb von außerhalb dieses jeweiligen Raumes angesaugt, insbesondere aus der Außenumgebung, und durch diese Öffnung am jeweiligen Sensor vorbei in den jeweiligen Innenraum einströmt. Der Vorteil hierbei ist, dass die für die Messung genutzte Luft nicht unbedingt staubhaltig sein muss. Allerdings wird durch die potentiell erfolgende Zumischung von nicht-staubhaltiger Luft die Effizienz des Absaugvorgangs, wenn auch nur marginal, etwas gemindert. Es ist daher auch möglich, einen dieser Sensoren direkt im Absaugkanal selbst anzuordnen, so dass die abgesaugte staubhaltige Luft unmittelbar an dem jeweiligen Sensor vorbeiströmt. Wesentlich für diese Art der Sensoren ist somit, dass sie im Bereich der Sogwirkung der Absaugeinrichtung positioniert sind. Hinsichtlich der Anordnung der Kamera und/oder des Staubsensors ist es wichtig, dass die Kamera mit ihrer Blickrichtung derart ausgerichtet ist, dass sie einen Bereich erfasst, in dem Staub aus dem Fräswalzenkasten und/oder der Fördereinrichtung und/oder dem Absaugkanal zur Außenumgebung hin im Fräsbetrieb austreten kann. Ein besonders relevanter Bereich ist hier insbesondere der Bereich der Unterkante des Fräswalzenkastens zum Boden hin und/oder der Bereich der Übergabeöffnung im Fräswalzenkasten auf eine Fördereinrichtung. Entsprechend kann es auch vorteilhaft sein, wenn der Staubsensor zumindest in der Nähe der Unterkante des Fräswalzenkastens angeordnet ist. Dies kann beispielsweise auch an der Unterseite des Maschinenrahmens, insbesondere zwischen den vorderen und/oder hinteren Fahreinrichtungen, sein. Dieser Bereich eignet sich grundsätzlich auch zur Anordnung der Kamera. Es kann ausreichend sein, wenn nur ein Teil der Unterkante von einer solchen Kamera erfasst wird.

Es ist erfindungsgemäß vorgesehen, dass die Steuereinrichtung die für die Absaugung von staubhaltiger Luft zur Verfügung stehende Absaugleistung in Abhängigkeit von verschiedenen Maschinenkonfigurationen steuert und/oder regelt. Dem liegt der Grundgedanke zu Grunde, dass eine Veränderung von Maschineneinstellungen und/oder -konfigurationen Einfluss darauf haben kann, wie gut bzw. effizient staubhaltige Luft bei einer bestimmten Absaugleistung der Absaugeinrichtung aus dem Fräswalzenkasten und/oder dem Bereich des Förderkanals des Fräsgutes abgesaugt wird. Entsprechend kann es bei bestimmten Konfigurationen der Bodenfräsmaschine sinnvoll sein, die Absaugleistung der Absaugeinrichtung zu erhöhen oder zu erniedrigen. Dies kann beispielsweise dann der Fall sein, wenn eines oder mehrere der Abdichtelemente des Fräswalzenkastens zum Boden hin, beispielsweise die Seitenschilde und/oder ein Abstreiferschild, nicht optimal zwischen dem Bodenuntergrund und der übrigen Bodenfräsmaschine ausgerichtet sind, beispielsweise aufgrund einer Verkantung, einer Bodenunebenheiten, aufgrund einer Fräskante innerhalb der Fräsbreite etc. In solchen Betriebssituationen kann es gegenüber einer konventionellen Betriebssituation zur Aufrechterhaltung einer ausreichenden Staubabsaugung vorteilhaft sein, die Absaugleistung der Absaugeinrichtung zu verändern, beispielsweise zu erhöhen, um unter anderem einem zum Bodenuntergrund vergleichsweise weniger dichten Fräswalzenkasten Rechnung zu tragen. Ergänzend oder alternativ kann es beispielsweise bei sogenannten Feinfräsarbeiten im Vergleich zum Fräsen mit vergleichsweise großen Frästiefen zu einer erheblich stärkeren Staubentwicklung kommen. In diesem Fall bietet es sich an, beispielsweise bei geringen Frästiefen eine erhöhte Absaugleistung der Absaugeinrichtung anzustreben. Es kann auch beispielsweise ein Wassersparmodus vorgesehen sein, bei dem die in den Fräskasten während der Fräsarbeiten ausgebrachte Wassermenge reduziert ist, beispielsweise aufgrund eines niedrigen Wassertankstandes der Bodenfräsmaschine. Weniger Wasser bedeutet, dass die Tendenz zu einer erhöhten Staubentwicklung steigt. Auch in diesem Fall kann es dann sinnvoll sein, die Absaugleistung zur Absaugung von staubhaltiger Luft zu erhöhen, um damit dem verringerten Wasseraustrag zur Staubbekämpfung zu begegnen. In einer bevorzugten Ausführungsform der Erfindung ist die Sensoreinrichtung daher auch derart ausgebildet, dass sie den aktuellen Wert und/oder eine damit korrelierende Messgröße einer Einstellposition und/oder Einstellveränderung und/oder einen Betriebszustand wenigstens eines Maschinenelementes, ermittelt, und dass die Steuereinrichtung die für die Absaugung von Luft aus dem Fräswalzenkasten zur Verfügung stehende Absaugleistung in Abhängigkeit von wenigstens dieser ermittelten Einstellposition und/oder Einstellveränderung und/oder diesem ermittelten Betriebszustand steuert und/oder regelt. An dieser Stelle sei vorsorglich nochmals festgehalten, dass ein Ab- und Anschalten eines Absauggebläse explizit nicht unter eine Regelung der für die Absaugung von Luft aus dem Fräswalzenkasten und/oder dem Bereich des Förderkanals des Fräsgutes zur Verfügung stehenden Absaugleistung der Absaugeinrichtung fällt. Es ist somit erfindungsgemäß vorgesehen, dass die Sensoreinrichtung zur Ermittlung der Einstellposition und/oder der Einstellveränderung des wenigstens einen Maschinenelementes ausgebildet ist, konkret zur Ermittlung der Hublage und/oder Hublagenveränderung eines Abstreifschildes des Fräswalzenkastens, insbesondere relativ zum Maschinenrahmen, zur Ermittlung der Hub- und/oder Schwenklage und/oder Hub- und/oder Schwenklagenveränderung wenigstens eines Seitenschildes des Fräswalzenkastens, insbesondere relativ zum Maschinenrahmen, zur Ermittlung der tatsächlichen Fräsbreite einer Fräswalze ausgebildet ist. Ferner kann es vorgesehen sein, dass sie zur Ermittlung der Frästiefe, zur Ermittlung der Maschinenlängs- und/oder -querneigung, zur Ermittlung der Schwenklage und/oder dem Betriebszustand eines Bandförderers und/oder zur Ermittlung der Hublage eines Niederhalter relativ zum Maschinenrahmen und/oder zur Ermittlung eines Tankfüllstandes ausgebildet ist. Weiter ergänzend oder alternativ kann die Sensoreinrichtung zur Ermittlung des Betriebszustandes beispielweise eine Einrichtung zur Ermittlung, ob eine Fräswalze der Bodenfräsmaschine angetrieben wird und/oder sich um ihre Rotationsachse dreht und/oder mit welcher Drehzahl sich die Fräswalze um ihre Rotationsachse dreht, eine Einrichtung zur Ermittlung, ob die Fräswalze im Fräsbetrieb und/oder im aktiven fräsenden Maschinenvorschub ist, eine Einrichtung zur Ermittlung einer Frästiefe, eine Einrichtung zur Ermittlung, ob eine Wasserberieselungsanlage, die Wasser in den Innenraum des Fräswalzenkastens und/oder im Förderbereich des Fräsgutes innerhalb der Bodenfräsmaschine und/oder im Bereich einer Materialabwurfstelle ausbringt, aktiviert oder deaktiviert ist und/oder wie hoch der Wasseraustrag pro Zeiteinheit ist, eine Einrichtung zur Ermittlung, ob eine Partikelfiltereinrichtung, insbesondere ein Elektroabscheider, vorhanden und/oder aktiviert ist, eine Einrichtung zur Ermittlung, wie der Betriebszustand einer oder mehrerer Fahreinrichtungen und/oder eines oder mehrerer mit dem Antriebsstrang wenigstens einer der Fahreinrichtungen assoziierten Elemente ist. Es versteht sich, dass die vorstehenden Sensorwerte direkt und/oder in Form einer mit der jeweiligen Position und/oder Positionsänderung korrelierenden Messgröße ermittelt werden können. Wesentlich für diese bevorzugte Weiterbildung ist, dass die Steuereinrichtung die für die Absaugung von Luft aus dem Fräswalzenkasten zur Verfügung stehende Absaugleistung in Abhängigkeit von wenigstens einem dieser mittels der Sensoreinrichtung erfassten und/oder überwachten Maschinenkonfigurationen, Veränderung von Maschineneinstellungen und/oder -konfigurationen und/oder Betriebszuständen und/oder Veränderungen von Betriebszuständen steuert und/oder regelt.

Die konkrete Ausführung der die Staubabsaugeinrichtung und deren Ausgestaltung zur Veränderung der für die Absaugung von staubhaltiger Luft aus dem Fräswalzenkasten zur Verfügung stehenden Absaugleistung kann ebenfalls variieren. Es ist beispielsweise vorteilhaft, wenn das Absauggebläse einen hinsichtlich einer Antriebsdrehzahl und/oder Lüfterraddrehzahl, insbesondere innerhalb eines Drehzahlbereiches stufenlos, verstellbaren Gebläseantriebsmotor aufweist, der von der Steuereinrichtung angesteuert wird, insbesondere von der Steuereinrichtung hinsichtlich seiner Soll-Drehzahl geregelt wird. Es versteht sich, dass der Gebläseantriebsmotor dazu einen geeigneten Drehzahlsensor zur Erfassung der Ist-Drehzahl aufweist. Der Antriebsmotor, insbesondere der Gebläseantriebsmotor, kann insbesondere ein elektrisch, elektrohydraulisch oder hydraulisch angetriebener Antriebsmotor sein. Der Antrieb des Gebläseantriebsmotors, insbesondere Hydro- oder Elektromotors, erfolgt vorzugsweise derart, dass die ihm zugeführte Antriebsleistung, sei es nun in Form hydraulischer oder elektrischer Energie pro Zeiteinheit, von der Steuereinrichtung, stufenlos und/oder inkrementell, variierbar ist.

Die Staubabsaugeinrichtung kann eine Mehrzahl von Gebläseantriebsmotoren, die jeweils wenigstens ein Lüfterrad antreiben, umfassen. Es ist dann vorteilhaft, wenn die mehreren Staubabsaugeinrichtungen und/oder Absauggebläse bezüglich ihrer Strömungsführung wenigstens teilweise parallel angeordnet sind, so dass von ihnen geförderte Luft nicht mehrere Absauggebläse nacheinander passiert. Zur Steuerung/Regelung der zur Absaugung staubhaltiger Luft verfügbaren Absaugleistung ist es dann beispielsweise möglich, dass hierzu ein Ein- und Abschalten einzelner einer Vielzahl parallel angeordneter Absaugeinheiten, insbesondere Absauggebläse, erfolgt.

Weiter ergänzend oder alternativ kann die Staubabsaugeinrichtung eine, insbesondere steuerbare, Luftzustromeinrichtung, insbesondere umfassend eine hinsichtlich ihrer Öffnungsfläche bzw. ihrem Durchströmungsquerschnitt variable Zuluftklappe und/oder -schieber, aufweisen. Dadurch kann der staubhaltigen Luft im Absaugkanal, beispielsweise nicht-staubhaltige, Luft, insbesondere aus der Außenumgebung der Bodenfräsmaschine, zugemischt werden und dadurch letztendlich die für die Absaugung von staubhaltiger Luft zur Verfügung stehende Absaugleistung (d.h. der zur Absaugung von staubhaltiger Luft nutzbare Anteil an der Gesamtabsaugleistung der Absaugeinrichtung) beeinflusst werden. Ein solche Luftzustromeinrichtung kann insbesondere im oder am Absaugkanal im Bereich zwischen dem Fräswalzenkasten und dem Absauggebläse angeordnet sein. Ergänzend oder alternativ ist auch eine Bypassansaugung von Luft möglich. In diesem Fall ist ergänzend zum Absaugkanal ein zusätzlicher Ansaugkanal vorhanden, insbesondere in direkter Strömungsverbindung mit dem Absauggebläse. Im Unterschied zur vorhergehenden Ausführungsform erfolgt hier somit stromaufwärts des Absauggebläses keine Durchmischung der zusätzlich angesaugten Luft mit angesaugter staubhaltiger Luft. Weiter ergänzend oder alternativ können auch Elemente im Absaugkanal vorhanden sein, mit denen der Strömungsquerschnitt innerhalb des Absaugkanals verändert und damit Einfluss auf die zur Absaugung staubhaltiger Luft verfügbare Absaugleistung genommen werden kann.

Die Steuereinrichtung selbst kann, sofern sie den Betrieb der Absaugeinrichtung regelt, hinsichtlich des Regelregimes ebenfalls unterschiedlich ausgebildet sein. Es ist beispielsweise bevorzugt, wenn die Steuereinrichtung derart ausgebildet ist, dass sie die für die Absaugung von Luft aus dem Fräswalzenkasten zur Verfügung stehende Absaugleistung hin zu einem nicht zu über- oder unterschreitenden Grenzwert regelt. Ergänzend oder alternativ kann es vorgesehen sein, dass die Steuereinrichtung derart ausgebildet ist, dass sie die für die Absaugung von Luft aus dem Fräswalzenkasten zur Verfügung stehende Absaugleistung stufenlos innerhalb eines Grenzwertbereiches regelt. Es ist aber auch möglich, dass eine inkrementelle bzw. gestufte Regelung erfolgt, insbesondere derart, dass sie zusätzlich zu einem deaktivierten Zustand der Absaugeinrichtung zwischen wenigstens zwei von der Absaugeinrichtung erzeugten Absaugleistungen, insbesondere Drehzahlen des Absauggebläses, umschalten kann. Es kann weiter ergänzend oder alternativ eine Regelung dahingehend erfolgen, dass eine Durchströmungsgeschwindigkeit und/oder ein Durchströmungsgeschwindigkeitsbereiches eines Teils des stromaufwärts der Absaugeinrichtung verlaufenden Absaugkanals und/oder der stromabwärts der Absaugeinrichtung verlaufenden Ausblaskanals, nicht über- und/oder unterschritten wird. Dies kann beispielsweise die in Durchströmungsrichtung gesehen vor, in oder hinter einer Abscheideeinrichtung für Staubpartikel aus der abgesaugten staubhaltigen Luft, insbesondere einem Elektroabscheider, Strömungsgeschwindigkeit der durch diesen Bereich geführten abgesaugten staubhaltigen Luft sein.

Die Steuereinrichtung kann eine Speichereinrichtung mit einem oder mehreren Kennfeldern umfassen, die der Regelung, beispielsweise wie vorstehend beschrieben, zugrunde gelegt werden. Es kann ergänzend oder alternativ ferner vorgesehen sein, dass die Steuereinrichtung einen Lernmodus umfasst. In diesem Modus kann ein Bediener beispielsweise in einer bestimmten Betriebssituation der Bodenfräsmaschine die für die Absaugung von Luft aus dem Fräswalzenkasten zur Verfügung stehende Absaugleistung händisch ändern bzw. einstellen, beispielsweise über eine Manipulation der Drehzahl des Absauggebläses, bis ein für ihn befriedigendes Setup erreicht ist. Es kann dann vorgesehen sein, dass der Bediener die Steuereinrichtung hiervon ausgehend in einen anschließenden "Regelmodus" verstellt, in dem die Steuereinrichtung dann über die im Einsatz auftretenden Änderungen hinweg die Absaugeinrichtung, insbesondere die für die Absaugung von staubhaltiger Luft zur Verfügung stehenden Absaugleistung, dahingehend regelt, dass die im Lernmodus ausgewählte zur Verfügung stehende Absaugleistung für staubhaltige Luft beispielsweise wenigstens aufrecht erhalten und/oder möglichst konstant gehalten wird. Alternativ kann auch eine Durchströmungsgeschwindigkeit eines Abscheideelementes, insbesondere eines Elektroabscheiders, überwacht und als Sollgröße, insbesondere auch innerhalb eines definierten Bereiches, für eine Regelung der Absaugeinrichtung festgelegt werden. Es können weiter ergänzend oder alternativ zu einer oder mehreren manuell definierten Sollgrößen für die Regelung auch vorab festgelegte Betriebsmodi vorgesehen sein. In diesem Zusammenhang kann die Steuereinrichtung beispielsweise derart ausgebildet sein, dass sie einen definierten Unterdruck und/oder eine definierten Einströmgeschwindigkeit und/oder eine definierte Druckdifferenz von Innendruck innerhalb der Fräswalzenkastens oder des Absaugkanals und Außenumgebungsdruck der Bodenfräsmaschine aufrecht erhält. Dies kann beispielsweise insbesondere über eine Drehzahlregelung des Absauggebläses erfolgen. Es können auch werkseitig ein oder mehrere festgelegte Einstellungen und/oder Einstellmodi vorgesehen sein. Ideal ist es, wenn die Regelung im Sinne einer Grenzwertregelung dahingehend erfolgt, dass gerade kein Staub in die Außenumgebung austritt. Dies kann indirekt durch eine Festlegung eines nicht zu unterschreitenden Mindestinnenraumunterdruckes im Fräswalzkasten und/oder eines Bereiches im Absaugkanals erfolgen oder aber direkt durch eine Überwachung eines tatsächlichen aktuellen Staubaustritts im Arbeitsbetrieb der Bodenfräsmaschine, insbesondere mithilfe eines Staubsensors und/oder wenigstens einer Kamera. Von dieser Grundanordnung ausgehend kann es nun insbesondere vorgesehen sein, dass die Steuereinrichtung beispielsweise die für die Absaugung staubhaltiger Luft ausgehend von einem erfahrungsgemäß überdimensionierten Startwert stufenlos oder schrittweise absenkt, bis zu dem Punkt, an dem ein Staubaustritt aus dem Fräswalzenkasten und/oder aus einem Innenbereich des Absaugkanals auftritt und/oder ein Staubaustritt deutlich ansteigt. Von der dann vorliegenden Ist-Absaugleistung kann die für die Absaugung staubhaltiger Luft zur Verfügung stehenden Absaugleistung auf diesem Wert gehalten werden oder, bevorzugt, wieder um einen definierten Anteil erhöht werden, um dem beobachteten Staubaustritt zwar einerseits entgegenzuwirken, andererseits aber die Absaugleistung dennoch auf einem gegenüber dem Startwert verringerten Niveau halten zu können.

Ein weiterer Aspekt der Erfindung betrifft ein Verfahren zum Betrieb einer Absaugeinrichtung einer erfindungsgemäßen Bodenfräsmaschine zur Absaugung von staubhaltiger Luft aus dem Fräswalzenkasten und/oder einem Bereich eines Förderkanals des Fräsgutes. Wesentlich für das erfindungsgemäße Verfahren ist, dass mithilfe einer Steuereinrichtung die für die Absaugung von Luft aus dem Fräswalzenkasten zur Verfügung stehende Absaugleistung, insbesondere geregelt, veränderbar ist. Insbesondere während eines Fräsbetriebs ist es möglich, dass ein Steuern und/oder Regeln der für die Absaugung von staubhaltiger Luft zur Verfügung stehenden Absaugleistung durch die Steuereinrichtung erfolgt. Damit kann die Absaugleistung der Absaugeinrichtung, insbesondere während des Fräsbetriebs der Bodenfräsmaschine, variiert und an Betriebsbedingungen, sei es hinsichtlich einer Maschinenkonfiguration und/oder einer Wirkgröße und/oder einer Betriebsgröße der Bodenfräsmaschine, insbesondere bedarfsgerecht, angepasst werden.

Das erfindungsgemäße Verfahren ist insbesondere zur Durchführung mit einer erfindungsgemäßen Bodenfräsmaschine vorgesehen. Die zur erfindungsgemäßen Bodenfräsmaschine offenbarten Verfahrensschritte stellen somit für sich und in Unterkombination jeweils bevorzugte Ausführungsformen des erfindungsgemäßen Verfahrens dar. Auf die diesbezügliche Offenbarung im Rahmen der Beschreibung der erfindungsgemäßen Bodenfräsmaschine wird an dieser Stelle Bezug genommen.

Es ist vorteilhaft, wenn ein Regeln der Absaugleistung durch die Steuereinrichtung in Abhängigkeit von wenigstens einer Wirkgröße der Absaugeinrichtung und/oder einer Staubemission, insbesondere vom Fräswalzenkasten in die Außenumgebung, und/oder einer Einstellposition und/oder Einstellveränderung bzw. Maschinenkonfiguration und/oder -konfigurationsänderung eines Maschinenelementes und/oder einem Betriebszustand wenigstens eines Maschinenelementes, erfolgt. Zu möglichen Wirkgrößen, Staubemissionen, Einstellpositionen und/oder Einstellveränderungen bzw. Maschinenkonfigurationen und/oder -konfigurationsänderungen eines oder mehrerer Maschinenelemente und/oder Betriebszustände wird auf die vorhergehende Offenbarung Bezug genommen.

Für das erfindungsgemäße Verfahren ist es bevorzugt, wenn mithilfe einer Sensoreinrichtung wenigstens eine Wirkgröße der Absaugeinrichtung und/oder eine Staubemission, insbesondere vom Fräswalzenkasten ausgehend in die Außenumgebung, eine Einstellposition und/oder Einstellveränderung bzw. Maschinenkonfiguration und/oder -konfigurationsänderung eines Maschinenelementes und/oder ein Betriebszustand wenigstens eines Maschinenelementes und/oder eine damit korrelierende Messgröße erfasst und an die Steuereinrichtung zur Steuerung, insbesondere zur Regelung, der für die Absaugung von Luft aus dem Fräswalzenkasten zur Verfügung stehenden Absaugleistung übermittelt wird. Zu möglichen Wirkgrößen, Staubemissionen, Einstellpositionen und/oder Einstellveränderungen bzw. Maschinenkonfigurationen und/oder -konfigurationsänderungen eines oder mehrerer Maschinenelemente und/oder Betriebszustände wird auf die vorhergehende Offenbarung Bezug genommen.

Hinsichtlich der konkreten Regelung der für die Absaugung von staubhaltiger Luft zur Verfügung stehenden Absaugleistung durch die Steuereinrichtung bestehen verschiedene Möglichkeiten. Es ist beispielsweise vorteilhaft, wenn das Regeln der für die Absaugung von Luft aus dem Fräswalzenkasten zur Verfügung stehende Absaugleistung durch ein Ändern der Antriebsdrehzahl eines oder mehrerer Absauggebläse der Absaugeinrichtung von einer ersten Antriebsdrehzahl zu wenigstens einer zweiten Antriebsdrehzahl und/oder durch ein Ändern der für den Antrieb eines oder mehrerer Absauggebläse der Absaugeinrichtung genutzten Antriebsleistung und/oder durch ein Hinzu- oder Abschalten eines Absauggebläses zu einem anderen Absauggebläse der Absaugeinrichtung und/oder durch ein Verändern des Strömungsquerschnitts in dem Absaugkanal der Absaugeinrichtung und/oder durch ein Verändern einer Öffnungsfläche, durch die hindurch Luft von der Absaugeinrichtung von außerhalb der Absaugeinrichtung angesaugt, und/oder durch Steuern/Regeln einer Zulufteinrichtung erfolgt. Auch hierzu wird zu weiteren Details auf die vorhergehende Offenbarung Bezug genommen.

Die Erfindung wird nachstehend anhand der in den Figuren gezeigten Ausführungsbeispiele näher erläutert. Es zeigen schematisch:
- Figur 1:: eine Seitenansicht einer Bodenfräsmaschine in einem Arbeitszug mit einem Transportfahrzeug;
- Figur 2:: eine vergrößerte Seitenansicht der Bodenfräsmaschine gemäß Figur 1;
- Figur 3:: eine Absaugeinrichtung; und
- Figur 4:: ein Ablaufdiagramm eines Verfahrens.

Gleiche beziehungsweise gleich wirkende Bauteile sind in den Figuren mit den gleichen Bezugszeichen bezeichnet. Sich wiederholende Bauteile sind nicht in jeder Figur gesondert bezeichnet.

Figur 1 zeigt einen Arbeitszug, umfassend eine Bodenfräsmaschine 1, hier eine Stra-ßenfräsmaschine, und ein Transportfahrzeug 2, konkret einen LKW. Die Bodenfräsmaschine 1 ist vergrößert (bis auf einen Teil der Förderbandes) nochmals in Figur 2 dargestellt.

Die Bodenfräsmaschine 1 weist einen Maschinenrahmen 3 auf, der die wesentliche Tragstruktur der Maschine bildet. Die Bedienung der Bodenfräsmaschine kann von einem Fahrerstand 4 aus erfolgen, der beispielsweise teilweise offen und/oder geschlossen oder als Fahrerkabine ausgebildet sein kann. Der Maschinenrahmen 3 wird von in Arbeitsrichtung a gesehen vorderen und hinteren Fahreinrichtungen 5 getragen. Diese können als Kettenlaufwerke oder als Räder ausgebildet sein. Ein Teil oder alle der Fahreinrichtungen 5 können angetrieben sein. Die Fahreinrichtungen 5 sind über höhenverstellbare Hubeinrichtungen 6, beispielsweise Hubsäulen, am Maschinenrahmen 3 gelagert. Zur Bereitstellung der für den Fahr- und Fräsbetrieb erforderlichen Antriebsenergie weist die Bodenfräsmaschine 1 einen Antriebsmotor 7 auf. Bei diesem kann es sich beispielsweise um einen Dieselverbrennungsmotor oder vergleichbares Primärantriebsaggregat handeln. Die Bodenfräsmaschine 1 weist eine Fräseinrichtung 8 auf, deren wesentliche Bestandteile ein Fräswerkzeug, im vorliegenden Fall eine Fräswalze 9, sowie ein Fräswalzenkasten 10 sind. Der Fräswalzenkasten 10 umgibt das Fräswerkzeug zu den Seiten und nach oben und schirmt somit den Arbeitsbereich des Fräswerkzeuges beim Eingriff in den Bodenuntergrund zur Außenumgebung hin ab. Bei dem Fräswerkzeug kann es sich um eine Fräswalze 9 handeln, umfassend ein im Wesentlichen hohlzylindrisches Tragrohr, auf dessen Außenmantelfläche eine Vielzahl von Fräsmeißeln und/oder ähnlichen Fräswerkzeugen angeordnet ist. Im Fräsbetrieb der Bodenfräsmaschine 1 greift die Fräswalze in einer Frästiefe FT in den Bodenuntergrund ein und fräst dabei bei fortgesetztem Maschinenvorschub in Arbeitsrichtung a Bodenuntergrundmaterial ab. Dieses wird im Innenraum des Fräswalzenkastens 10 gesammelt und gelangt durch eine geeignete Austrittsöffnung auf eine Fräsgutfördereinrichtung 11 der Bodenfräsmaschine 1, mit der das Fräsgut bis hin zu einem Abwurfpunkt 14 auf Seiten der Bodenfräsmaschine 1 gefördert wird und von dort beispielsweise in das Transportfahrzeug 2 zum Abtransport des Fräsgutes abgeworfen wird. Die Fräsgutfördereinrichtung 11 kann, wie im vorliegenden Ausführungsbeispiel, zwei in Reihe angeordnete Fördereinheiten aufweisen, vorliegend ein Innenförderband 12 und ein Außenförderband 13, umfassen oder auch nur eine Fördereinheit oder gar mehr als zwei Fördereinheiten aufweisen. Die Bodenfräsmaschine umfasst somit für das Fräsgut eine eigene Fräsgutfördererstrecke vom Fräswalzenkasten 10 bis hin zum Abwurfpunkt 14. Diese Förderstrecke des Fräsgutes kann teilweise von Gehäuseelementen umgeben sein bzw. abgeschirmt werden und dadurch eine im Wesentlichen schacht- bzw. kanalartige Struktur aufweisen und wird daher auch als Förderkanal bezeichnet. Insbesondere für das Innenförderband 12 ist es bekannt, dies innerhalb eines Aufnahmeschachtes der Maschine anzuordnen, sodass Teile des Maschinenrahmens und/oder Maschinenkomponenten einen Freiraum umgeben, in dem das Innenförderband und die Fräsgutförderstrecke verlaufen. Für das Außenförderband 13 ist es bekannt, Wandelemente am Tragrahmen des Außenförderbandes anzuordnen, um die Fördererstrecke nach außen hin abzugrenzen. Es ist auch möglich, dass die Fräsgutfördereinrichtung 11 nicht, wie im vorliegenden Fall, mit ihrem Abwurfpunkt in Vorwärtsrichtung a nach vorn an der Bodenfräsmaschine 1 gerichtet gelagert ist, sondern ergänzend und/oder alternativ zu einer Seite und/oder in Arbeitsrichtung A gesehen nach hinten ausgerichtet ist. Zwischen dem Innenförderband 12 und dem Außenförderband 13 kann eine Übergabestelle vorgesehen sein, an der das Fräsgut in Förderrichtung vom Innenförderband 12 auf das Außenförderband 13 abgeworfen wird. Beim vorliegenden Ausführungsbeispiel ist die Fräseinrichtung 8 in Arbeitsrichtung A zwischen den vorderen und hinteren Fahreinrichtungen 5 angeordnet. Dieser Typ Bodenfräsmaschine wird auch als Mittelrotorfräse bezeichnet. Es sind auch sogenannte Heckrotorfräsen bekannt, bei denen die Fräseinrichtung zwischen den beiden hinteren Fahreinrichtungen angeordnet ist. Auch auf diesen Typ Bodenfräsmaschine erstreckt sich die Erfindung.

Ferner sind im Stand der Technik sogenannte Stabilisierer und Recycler als weitere Typen von Bodenfräsmaschine bekannt. Diese können einen vergleichbaren Aufbau aufweisen. Stabilisierer dienen dazu, den Bodenuntergrund aufzufräsen und mit einem Bindemittel zu vermischen. Recycler fräsen Bodenmaterial auf und können ebenfalls Zusatzstoffe in das Fräsgut mit einmischen. Stabilisierer und Recycler umfassen eine Fräseinrichtung, häufig aber keine Fräsgutfördereinrichtung, da das von ihnen bearbeitete Bodenmaterial regelmäßig auf der Bodenoberfläche verbleibt. Die Erfindung erstreckt sich auch auf diese Maschinen in der beschriebenen Weise, allerdings ohne die jeweiligen Bezugnahmen auf die Fräsgutfördereinrichtung.

Im Fräsbetrieb der Bodenfräsmaschine 1 kann es zu einer nicht unerheblichen Staubentwicklung kommen. Ursächlich hierfür kann insbesondere die Fräsarbeit der Fräseinrichtung 8 selbst sein und/oder der Transport des Fräsgutes entlang der Fräsgutfördererstrecke. Entsprechend kann staubbelastete Luft, insbesondere im Bereich des Fräswalzenkastens 10 und/oder im Bereich der Fräsgutfördereinrichtung 11, dort besonders im Bereich des Innenförderbandes 12, und/oder am Abwurfpunkt 14, in die Außenumgebung austreten.

Bodenfräsmaschinen 1 der vorliegenden Art können eine Berieselungsanlage 15 aufweisen, mit der Wasser, insbesondere in Form eines Sprühnebels, in den Fräswalzenkasteninnenraum, einen Bereich der Fräsgutförderstrecke und/oder im Bereich des Abwurfpunktes unter anderem zur Bindung von Staub in staubhaltiger Luft ausgebracht werden kann. In den Figuren sind jeweils nur exemplarisch die Austrittsdüsen der Berieselungsanlage 15 gezeigt. Diese umfasst ferner wenigstens einen Wassertank und/oder ein geeignetes Leitungs- und/oder Ventilsystem. Das in den Fräswalzenkasteninnenraum ausgebrachte Wasser kann ferner zu Kühlzwecken der Fräswerkzeuge genutzt werden. Die mit der Wasserberieselungseinrichtung 15 erreichte Staubreduktion ist regelmäßig nicht ausreichend.

Um die Staubemission im Bereich des Fräswalzenkastens 10 sowie der Fräsgutfördererstrecke zuverlässig senken zu können, umfasst die Bodenfräsmaschine 1 eine Absaugeinrichtung 16. Sie kann ein Absauggebläse 17 oder sonstige Saugeinrichtung umfassen, über das/die staubbelastete Luft durch einen Absaugkanal 18 aus einem Bereich der Fräsgutfördereinrichtung und/oder dem Fräswalzenkasten 10 abgesaugt werden kann. Unabhängig vom konkreten Ausführungsbeispiel kann es sich bei dem Absauggebläse insbesondere um einen Radiallüfter handeln. Mithilfe des Absauggebläses 17 kann somit ein Luftvolumen gefördert und damit ein Unterdruck und letztlich ein Sogeffekt auf einer Saugseite des Absauggebläses 17 erzeugt werden. Über den Absaugkanal 18 können Bereiche der Fräsgutförderstrecke und/oder des Fräswalzenkastens 10, speziell dessen Innenraum, in diesen durch das Absauggebläse 17 erzeugten Sogeffekt eingebunden werden, derart, dass dort vorhandene und/oder entstehende staubhaltige Luft vom Absauggebläse 17 zum Absauggebläse hin abgesaugt wird. Der Absaugkanal 18 bezeichnet somit die Luftführungsstrecke zwischen dem Bereich der Fräsgutförderstrecke und/oder dem Fräswalzenkastens, von dem staubhaltige Luft zum Absauggebläse hin abgesaugt wird. Der Absaugkanal kann sich wenigstens teilweise in den Raum der Fräsgutförderstrecke erstrecken, wie es in Fig. 2 im Bereich I gezeigt ist. Der bis hierher beschriebene beispielhafte Aufbau eines möglichen Absauggebläses 17 und eines Absaugkanals 18 ist im Stand der Technik bekannt und beispielsweise in der EP3225738B1 beschrieben. So ist es auch bereits bekannt, dass ein Bereich des Absaugkanals 18 entlang der und/oder durch die Fräsgutförderstrecke verläuft. Vorliegend kann dazu insbesondere ein Absaugstutzen 20 in den Aufnahmeschacht des Innenförderbandes 12 ragen und stromabwärts dazu in einer zur Fräsgutförderstrecke separaten Leitung, insbesondere Rohrleitung, bis hin zum Absauggebläse 17 verlaufen, wie in Fig. 2 exemplarisch gezeigt. Mit dieser Anordnung kann ein besonders guter Sogeffekt im Bereich der Fräsgutförderstrecke in praktisch unmittelbarem Anschluss an die Stelle, an der das Fräsgut aus dem Fräswalzenkasten auf die Fräsgutfördereinrichtung 11 abgeworden wird, erreicht werden. Dies ist auch insofern vorteilhaft, als dass sich der vom Absauggebläse erzeugte Sogeffekt dann besonders effektiv bis in den Fräswalzenkasteninnenraum erstrecken kann, so dass auch staubhaltige Luft aus dem Fräswalzenkasteninnenraum abgesaugt werden kann. Ergänzend oder alternativ kann es unabhängig von der konkreten Ausgestaltung der Fräsgutförderstrecke und der Fräsgutfördereinrichtung vorgesehen sein, den beschriebenen, zur Fräsgutförderstrecke separat verlaufenden Absaugkanal direkt an den Innenraum des Fräswalzenkastens 10 anzuschließen.

In Figur 2 sind zur weiteren Verdeutlichung der vorstehenden Angaben die Bewegung des Fräsgutes entlang der Fräsgutförderstrecke mit den Pfeilen M1, M2 und M3 sowie die Bewegung der abgesaugten staubhaltigen Luft mit den Pfeilen D1, D2, D3, D4 und D5 bis hin zum Absauggebläse 17 (und in Fig. 3 hierzu ergänzend mit den Pfeilen D6 und D7 stromabwärts des Absauggebläses bis zum Auslass) angegeben. Das Fräsgut tritt beim Pfeil M1 aus dem Inneren des Fräswalzenkastens 10 aus und wird auf das Innenförderband 12 überladen. Dieses fördert das Fräsgut entlang Pfeil M2 bis hin zur Übergabestelle des Fräsgutes auf das Außenförderband 13, von wo es entlang Pfeil M3 bis hin zum Abwurfpunkt 14 transportiert wird. Staubhaltige Luft wird gemäß Pfeil D1 aus dem Innenraum des Fräswalzenkastens 10 über einen gemeinsamen Raum, in dem auch das Fräsgut gemäß Pfeil M1 transportiert wird, in Richtung zum Absauggebläse 17 hin abgesaugt. Der Absaugbereich erstreckt sich zudem insbesondere auch über einen Teil desjenigen Innenraums der Bodenfräsmaschine 1 hinweg, in dem das Innenförderband 12 verläuft, wie mit dem Pfeil D2 veranschaulicht. Dieser Raum ist in Figur 1 mit I bezeichnet. Die räumliche Trennung von abgesaugter staubhaltiger Luft und dem Fräsgut erfolgt am Absaugstutzen 20 (D3), von dem aus stromabwärts gesehen die staubhaltige Luft räumlich getrennt vom Fräsgut bis hin zum Absauggebläse 17 gemäß den Pfeilen D4 und D5 geführt wird. Stromabwärts des Absauggebläses kann ein weiterer Leitungsabschnitt 21 vorgesehen sein, über den die abgesaugte Luft an eine gewünschte Auslassstelle geleitet werden kann.

Es kann über den Verlauf der Leitungsstrecke abgesaugter und ausgeblasener Luft ferner vorgesehen sein, diese durch eine Abscheideeinrichtung 22 zu leiten, die dazu ausgebildet ist, in der staubhaltigen Luft enthaltene Staubpartikel aus dem Luftstrom abzutrennen. Beispielhaft ist hierzu in Figur 2 als Abscheideeinrichtung 22 ein Elektroabscheider vorhanden, durch den die abgesaugte staubhaltige Luft, in diesem Fall lediglich exemplarisch stromabwärts des Absauggebläse 17, hindurchgeführt wird. Die Positionierung der Abscheideeinrichtung 22 in Bezug auf die Leitungsstrecke abgesaugter und ausgeblasener Luft sowie deren bauliche Ausgestaltung kann variieren. Beispielsweise können hier auch Zyklonfilter, Gewebefilter und ähnliche Abscheideeinrichtungen 22 verwendet werden. Auch eine Anordnung stromaufwärts des Absauggebläses ist möglich.

Wesentlich für die erfindungsgemäße Ausgestaltung der Bodenfräsmaschine 1 ist, dass die Absaugeinrichtung 16 eine Steuereinrichtung 19 umfasst. Die Aufgabe und Funktion der Steuereinrichtung 19 besteht darin, die für die Absaugung von Luft aus dem Fräswalzenkasten und/oder dem Bereich des Förderkanals des Fräsgutes zur Verfügung stehende Absaugleistung der Absaugeinrichtung 16, insbesondere des Absauggebläses 17, zu regeln. Die Steuereinrichtung 19 ermöglicht es somit, die für die Absaugung von staubhaltiger Luft aus dem Fräswalzenkasten und/oder dem Bereich des Förderkanals des Fräsgutes zur Verfügung stehende Absaugleistung zu verändern und damit beispielsweise auf sich ändernde Betriebsbedingungen der Bodenfräsmaschine 1 zu reagieren. Über ein reines An- und Abschalten bzw. Aktivieren und Deaktivieren der Absaugeinrichtung ist es damit erfindungsgemäß mindestens möglich, den aktivierten Zustand der Absaugeinrichtung, also ein Zustand, zu dem staubhaltige Luft abgesaugt wird, zwischen wenigstens zwei Betriebsstufen, die sich hinsichtlich der für die Absaugung von staubhaltiger Luft zur Verfügung stehenden Absaugleistung unterscheiden, und/oder innerhalb eines möglichen Betriebsbereiches, innerhalb dessen die hinsichtlich der für die Absaugung von staubhaltiger Luft zur Verfügung stehenden Absaugleistung veränderbar ist und/oder den Betriebszustand der Absaugeinrichtung, insbesondere die Antriebs- und/oder Lüfterdrehzahl des Absauggebläses, zu variieren. Damit kann insbesondere auch die für die Absaugung staubhaltige Luft aus den vorstehend beschriebenen relevanten Bereichen der Bodenfräsmaschine 1 an den aktuellen Bedarf bzw. an Betriebssituationen mit erhöhter oder weniger hoher Staubentwicklung angepasst werden. Hinsichtlich erfindungsgemäßer Weiterbildungen wird an dieser explizit auch auf die vorstehend vor der Figurenbeschreibung offenbarten Variationsmöglichkeiten Bezug genommen, die nicht in zwingend in jedem Detail in den Figuren explizit gezeigt sind.

Die Steuereinrichtung 19 steuert bevorzugt eine Einrichtung der Absaugeinrichtung 16 an, mit deren Hilfe die für die Absaugung staubhaltiger Luft zur Verfügung stehende Absaugleistung variierbar ist. Dies kann beispielsweise durch die Ansteuerung einer Gebläseantriebseinrichtung 23, beispielsweise einem Elektro- und/oder Hydraulikmotor, erfolgen. In Figur 2 ist hierzu eine Steuerleitung 24 vorgesehen, die die Steuereinrichtung 19 mit der Gebläseantriebseinrichtung 23 verbindet. Ergänzend oder alternativ kann auch eine steuerbare Zulufteinrichtung 25 stromaufwärts des Absauggebläses 17 vorhanden sein. Bei der Zulufteinrichtung 25 kann es sich um eine Einrichtung mit einer Zuluftöffnung handeln, über die zusätzliche, insbesondere nicht-staubhaltige, Luft aus der Außenumgebung der Bodenfräsmaschine 1 ergänzend ansaugbar ist. Der Öffnungsquerschnitt der Zuluftöffnung kann variabel sein, um das Ausmaß der zusätzlich hinzuströmenden Umgebungsluft variieren zu können. Dazu können steuerbare angetriebene Klappen- und/oder Lamellenelemente oder Vergleichbares vorgesehen sein. Von der durch das Absauggebläse 17 erzeugten Absaugleistung kann dann mithilfe der Zulufteinrichtung 25 ein variabler Anteil auf das Ansaugen nicht-staubhaltiger Luft entfallen, sodass im Ergebnis insgesamt für das Absaugen staubhaltiger Luft weniger Absaugleistung zur Verfügung steht und umgekehrt. Die Zulufteinrichtung 25 kann dazu ebenfalls über eine Steuerleitung mit der Steuereinrichtung 19 in Signalverbindung stehen. An dieser Stelle sei vorsorglich ergänzend festgehalten, dass die Ausgestaltung der im Rahmen der Erfindung erwähnten Steuerleitungen und/oder Signalleitungen offensichtlich hinsichtlich der konkreten Ausführungsform variabel ist und dazu beispielsweise kabelgebundene und/oder kabellose Signal- und/oder Steuerleitungen genutzt werden können. Weiter ergänzend oder alternativ kann beispielsweise auch die Flügelwinkelstellung der Lüfterflügel zur Veränderung der Absaugleistung der Absaugeinrichtung 16 durch die Steuereinrichtung 19 verändert und eingestellt werden. Es versteht sich, dass in diesem Fall das Lüfterrad entsprechend verstellbare Leitschaufeln aufweist.

Um die für die Regelung der für die Absaugung staubhaltiger Luft zur Verfügung stehenden Absaugleistung an verschiedene Bedingungen anpassen zu können, kann die Absaugeinrichtung 16 eine Sensoreinrichtung 26 umfassen. Diese kann in mannigfaltiger Hinsicht variiert werden und wird insbesondere im Zusammenhang mit der Figur 3 noch näher erläutert. Im Ausführungsbeispiel gemäß der Figuren 1 und 2 kann Teil der Sensoreinrichtung 26 eine Kamera 27 sein, die derart an der Bodenfräsmaschine 1 angeordnet ist, dass sie in ihrem Aufnahmebereich einen, insbesondere zwischen der Unterkante des Fräswalzenkastens 10 und dem Bodenbelag B bestehenden, Bereich aufnimmt, in dem staubhaltige Luft aus dem Inneren des Fräswalzenkastens 10 zur Außenumgebung hin austreten kann. Aus den gewonnenen Bildinformationen kann nun mithilfe einer geeigneten Bildverarbeitungssoftware ermittelt werden, ob das oder die aufgenommenen Bilder, beispielsweise über Bildvergleiche, 3D-Bildanalyse und/oder Ähnliches, eine Staubwolke zeigen oder nicht. Ergänzend oder alternativ ist ein Drucksensor 28 am und/oder im Fräswalzenkasten angeordnet, mit dessen Hilfe ermittelbar ist, ob und/oder wie hoch ein Unterdruck im Inneren des Fräswalzenkastens 10 ist. Besteht dort ein Unterdruck, ist dies ein Indikator dafür, dass staubhaltige Luft aus dem Fräswalzenkasteninneren in Richtung zum Absauggebläse 17 abgesaugt wird. Damit steht Absaugleistung am Fräswalzenkasten zur Verfügung. Der Sensor 28 kann auch ein Strömungsrichtungssensor oder ähnliches sein, mit dem ermittelbar ist, ob Luft über diesen Sensor aufgrund eines im Inneren des Fräswalzenkastens 10 aufrecht erhaltenen Unterdrucks aus der Außenumgebung ins Fräswalzenkasteninnere angesaugt wird. Es versteht sich, dass die entsprechenden Sensoren ebenfalls in Signalverbindung mit der Steuereinrichtung 19 stehen.

Figur 3 veranschaulicht das Zusammenwirken der Steuereinrichtung 19 mit weiteren Elementen der Absaugeinrichtung 16. Die Steuereinrichtung 19, bei der es sich, unabhängig vom konkreten Ausführungsbeispiel insbesondere um eine Regeleinrichtung handeln kann, kann beispielsweise die Gebläseantriebseinrichtung 23 über die Steuerleitung 24 steuern. Ferner kann eine Rückmeldeleitung 29 vorgesehen sein, über die die Steuereinrichtung 19 Ist-Betriebsdaten zum Betrieb der Gebläseantriebseinrichtung 23, beispielsweise einer aktuellen Lüfterdrehzahl, empfangen kann. Ferner kann eine Steuerleitung 30 die Steuereinrichtung 19 mit der Zulufteinrichtung 25 verbinden. Diese kann beispielsweise einen angetriebenen Schieber und eine von diesem variabel abdeckte Zuluftöffnung, die in Strömungsverbindung mit dem Absaugkanal 18 steht, aufweisen. Die Zulufteinrichtung 25 kann ferner eine Information zu ihrem aktuellen Ist-Zustand an die Steuereinrichtung 19 rückmelden. Die von der Steuereinrichtung 19 an die im vorliegenden Ausführungsbeispiel Gebläseantriebseinrichtung 23 und/oder Zulufteinrichtung 25 übermittelten Steuerbefehle können auf Grundlage von über die Sensoreinrichtung 26 gewonnenen Betriebsdaten erfolgen.

Die Sensoreinrichtung 26 kann dazu einen oder mehrere Sensoren aufweisen, die für die aktuelle Staubentwicklung der Bodenfräsmaschine 1 relevante Ist-Betriebsdaten erfassen. Dazu kann die Sensoranordnung 26 beispielsweise dazu ausgebildet sein, eine Wirkgröße der Absaugeinrichtung 16 zu erfassen. Hierfür beispielhafte Sensoren sind in dem Block 26.1 in Figur 3 angegeben. Beispielsweise kann hierzu der Drucksensor 28 vorhanden sein, mit dem ein innerhalb des Fräswalzenkastens und/oder innerhalb eines Bereiches des Absaugkanals 18, insbesondere zwischen dem Fräswalzenkasten 10 und dem Absauggebläse 17, bestehender Luftdruck erfasst werden kann. Ergänzend oder alternativ kann auch ein Luftdruckdifferenzsensor 30 vorhanden sein, der zur Ermittlung einer Luftdruckdifferenz innerhalb des Fräswalzenkastens 10 und/oder innerhalb eines Bereiches des Absaugkanals, insbesondere zwischen dem Fräswalzenkasten und dem Absauggebläse, und einem Luftdruck außerhalb des Fräswalzenkastens 10 und außerhalb der Absaugeinrichtung, insbesondere ein Umgebungsluftdruck der Bodenfräsmaschine 1, ausgebildet ist. Der Luftdruckdifferenzsensor 30 kann dazu beispielsweise zwei an geeigneter Stelle angeordnete Luftdrucksensoren zur Ermittlung der bestehenden Luftdruckdifferenz (innen vs. außen) umfassen. Ergänzend oder alternativ können auch ein Strömungsrichtungssensor 31 und/oder ein Volumenstromsensor 32 Teile der Sensoreinrichtung 26 sein, mit deren Hilfe das Bestehen einer gerichteten Luftströmung und/oder das Ausmaß einer bestehenden Luftströmung ermittelbar sind. Die Sensoren 31 und/oder 32 können dazu in eine entsprechende Durchgangsmessöffnung in einem der Wandelemente des Fräswalzenkastens 10 und/oder des Absaugkanals 18 integriert werden. Besteht in einem oder beiden dieser Bereiche ein Unterdruck, wird Luft von außerhalb durch die entsprechende Durchgangsmessöffnung an den und/oder durch die Sensoren 31 und/oder 32 in das Fräswalzenkasteninnere und/oder den Absaugkanal 18 angesaugt. Weiter ergänzend oder alternativ kann auch ein nichtnäher gezeigter Strömungsgeschwindigkeitssensor vorhanden sein, mit dem die Strömungsgeschwindigkeit der abgesaugten staubhaltigen Luft und/oder der stromabwärts des Absauggebläses ausgeblasenen Luft ermittelt wird. Ganz besonders kann ein solcher Strömungsgeschwindigkeitssensor in Kombination mit einer Abscheideeinrichtung, insbesondere einem Elektroabscheider und/oder einem Zyklonabscheider, genutzt werden, wobei der Strömungsgeschwindigkeitssensor in Durchströmungsrichtung der jeweiligen Abscheideeinrichtung gesehen vor, in oder nach der Abscheideeinrichtung positioniert sein kann. Für einen Elektroabscheider kann es beispielsweise sinnvoll sein, dass eine maximale Durchströmungsgeschwindigkeit nicht überschritten wird, um zu verhindern, dass bereits niedergeschlagenes Material wieder vom Luftstrom mitgerissen wird. Für einen Zyklonabscheider kann es dagegen sinnvoll sein, dass eine minimale Durchströmungsgeschwindigkeit nicht unterschritten wird, um einen ausreichend wirksamen Abscheideeffekt sicherstellen zu können. Es ist auch möglich, einen Strömungsgeschwindigkeitsbereich zu definieren, innerhalb dessen die Strömungsgeschwindigkeit der abgesaugten staubhaltigen Luft liegen sollte (offensichtlich immer bezogen auf die jeweilige konkrete Messstelle). Dieser kann insbesondere bei einer kombinierten Verwendung eines Zyklonabscheiders und eines Elektroabscheiders, beider zueinander in Reihe angeordnet, durch die vorstehend beschriebene maximale und minimale Strömungsgeschwindigkeit definiert sein.

Ergänzend oder alternativ kann die Sensoreinrichtung 26 einen Sensor umfassen, der ein mit einer tatsächlichen Staubentwicklung und/oder einem tatsächlich auftretenden Staubaustritt, insbesondere aus dem Innenraum des Fräswalzenkastens 10, zur Außenumgebung hin und/oder aus der Fördererstrecke bzw. der Fräsgutfördereinrichtung 11 zur Außenumgebung hin, korrelierenden Messwert ermittelt und an die Steuereinrichtung 19 übermittelt. Hierzu beispielhaft infrage kommende Sensoren sind in der Untergruppe 26.2 der Sensoreinrichtung 26 in Figur 3 angegeben. Neben der Kamera 27 und einer geeigneten Bildverarbeitungssoftware kann ergänzend oder alternativ auch ein Staubsensor bzw. Staubdetektor 33 genutzt werden. Ein solcher Staubsensor kann beispielsweise auf einem photometrischen Messprinzip (Extension oder Streuung) basierend eine qualitative und/oder quantitative Aussage über eine aktuelle Staubbelastung der dem Staubsensor zugeführten Luft treffen. Der Staubsensor 33 ist an der Bodenfräsmaschine 1 dazu sinnvollerweise in einem Bereich angeordnet, in dem aus dem Fräswalzenkasteninnenraum und/oder der Fräsgutförderstrecke austretender Staub im Fräsbetrieb der Bodenfräsmaschine 1 präsent sein wird. Dies kann insbesondere der Außenumgebungsbereich des Fräswalzenkastens 10, der Außenumgebungsbereich um und/oder entlang der die Fräsgutförderstrecke einhausenden Elemente der Bodenfräsmaschine 1 sein. Insbesondere im Hinblick auf eine unerwünschte Staubexposition des Bediener as der Bodenfräsmaschine 1 kann ein solcher Staubsensor 33 auch im Bereich des Fahrstandes 4 angeordnet sein. Da die Stellen, an denen Staub potentiell aus den hier genannten Bereichen in die Außenumgebung austreten kann, auch windabhängig ist, bietet es sich an, derartige Sensoren an mehreren potentiell relevanten Stellen der Bodenfräsmaschine 1 gleichzeitig anzuordnen und zu überwachen. Unabhängig davon wird vorsorglich ergänzend festgehalten, dass der Staubaustritt aus dem Fräswalzenkasten und/oder der Fräsgutfördereinrichtung nicht notwendigerweise zur Außenumgebung hin erfolgen und als Maß für einen Staubaustritt dienen muss. Natürlich können auch Bereiche innerhalb der Bodenfräsmaschine 1 vorhanden sein, beispielsweise im Aufnahmeschacht des Innenförderbandes, in denen Staub (auch) austreten kann. Selbstverständlich kann auch an diesen Stellen eine Ermittlung einer Staubemission in der vorstehend beschriebenen Weise erfolgen.

Weiter ergänzend oder alternativ kann die Sensoreinrichtung 26 auch einen oder mehrere Sensoren umfassen, mit denen der Betriebszustand wenigstens eines Maschinenelementes ermittelbar ist. Diese Sensorgruppe ist im Block 26.3 in Figur 3 angegeben. Insbesondere kann die Sensoreinrichtung 26 dazu einen Positionssensor 34 aufweisen, der dazu ausgebildet ist, die Position und/oder eine Positionsänderung eines Maschinenelementes der Bodenfräsmaschine 1 gegenüber einem anderen Element zu ermitteln. Dies kann beispielsweise die Hublage einer eine Fahreinrichtung mit dem Maschinenrahmen verbindenden Hubeinrichtungen, die Hub- und/oder Schwenklage eines Seitenschildes gegenüber dem übrigen Fräswalzenkasten und/oder dem Maschinenrahmen, die Hublage eines Abstreifschildes, die Schwenklage eines Teils der Fräsgutfördereinrichtung 11, oder ähnliches sein. Diese verstellbaren Elemente können Einfluss auf beispielsweise die Dichtigkeit des Fräswalzenkastens 10 und/oder dem Absaugkanal 18 haben und damit ein Indikator dafür sein, wann beispielsweise die Drehzahl des Absauggebläse 17 erhöht oder erniedrigt werden kann, um einen Staubaustritt nach außen hin zu vermeiden. Die Steuereinrichtung 19 kann insbesondere für diesen Fall auch ein oder mehrere Kennfelder umfassen, die für bestimmte Konfigurationen der Bodenfräsmaschine 1 verschiedene durch die Regeleinheit 19 gesteuerte Regel- und/oder Steuervorgaben zusammenfassen.

In die Kategorie 26.3 von Sensoren der Sensoreinrichtung 26 fallen ergänzend oder alternativ auch Sensoren, mit denen der Betriebszustand von Elementen der Bodenfräsmaschine, insbesondere hinsichtlich einer Aktivierung und/oder die Aktivierung, ermittelbar und an die Steuereinrichtung 19 übertragbar sind. Derartige Betriebszustandsensoren sind in Figur 3 übergeordnet mit dem Bezugszeichen 35 angegeben. Solche Betriebszustandsensoren können beispielsweise dazu ausgebildet sein, den Betriebszustand der Fräswalze 9, der Berieselungsanlage 15, der Fräsgutfördereinrichtung 11, der Abscheideeinrichtung 22 oder ähnlichem in der vorstehend beschriebenen Art und Weise erfassen und an die Steuereinrichtung 19 übertragen.

Für sämtliche der vorstehend beschriebenen Sensormesswerte gilt, dass diese direkte Messwerte der ermittelten Größe und/oder damit korrelierende Werte sein können.

Figur 4 veranschaulicht mögliche Ausgestaltungen eines erfindungsgemäßen Verfahrens, insbesondere für eine Bodenfräsmaschine 1 mit einer Steuereinrichtung 19, wie in den Figuren 1, 2 und 3 beispielhaft beschrieben.

Im Zentrum des erfindungsgemäßen Verfahrens steht das Steuern, insbesondere Regeln 36, der für die Absaugung von Luft aus dem Fräswalzenkasten zur Führung stehenden Absaugleistung mithilfe einer Steuereinrichtung, insbesondere der Steuereinrichtung 19. Dazu kann es vorgesehen sein, dass das Steuern, insbesondere Regeln 36, ein Übermitteln 37 von Steuerbefehlen an eine Einrichtung zum Verändern der für die Absaugung von Luft aus dem Fräswalzenkasten zur Verfügung stehenden Absaugleistung umfasst. Bei dieser Einrichtung kann es sich insbesondere um eine Gebläseantriebseinrichtung, wie beispielsweise einen hydraulisch und/oder elektrisch angetriebenen Lüfterradmotor, und/oder eine Zulufteinrichtung handeln. Mithilfe des übermittelten Steuerbefehls kann somit der aktuelle Betriebszustand der Absaugeinrichtung hinsichtlich der für die Absaugung von Luft aus dem Fräswalzenkasten zur Verfügung stehenden Absaugleistung im Schritt 38 verändert werden. Es versteht sich, dass dies uni- aber auch bidirektional erfolgen kann, wobei in letzterem Fall an die Steuereinrichtung ein Rückmelden des aufgrund der Veränderung eingetretenen neuen Ist-Wertes des jeweiligen Betriebszustandes der Absaugeinrichtung erfolgt.

Insbesondere das Regeln 36 kann in Abhängigkeit verschiedener Größen erfolgen. Beispielsweise kann ein Übermitteln 39 einer Wirkgröße der Absaugeinrichtung vorgesehen sein. Dies kann beispielsweise eine Druckmessung sein. Hierzu und zu weiteren Alternativen wird auf die vorstehenden Ausführungen Bezug genommen. Ergänzend oder alternativ kann auch ein Übermitteln 40 einer aktuellen Staubemission vorgesehen sein, wobei auch hierzu zu weiteren Details auf die vorhergehenden Ausführungen Bezug genommen wird. Weiter ergänzend oder alternativ besteht auch die Möglichkeit, dass ein Übermitteln 41 einer Einstellposition und/oder Einstellpositionsveränderung eines Maschinenelementes und/oder eines Betriebszustandes wenigstens eines Maschinenelementes vorgesehen ist, in dessen/deren Abhängigkeit das Regeln 36 der Absaugleistung erfolgen kann. Auch hierzu wird zu weiteren Details auf die vorhergehenden Ausführungen Bezug genommen.

Die in den Schritten 39, 40 und 41 dargestellten Ist-Größen können mithilfe geeigneter Sensoren in den Schritten 42, 43 und 44 im laufenden Fräsbetrieb erfasst werden. Welche Sensoren und welche Messorte bevorzugt in Betracht kommen können, ist vorstehend bereits beschrieben worden, sodass an dieser Stelle hierzu ergänzend auf die vorhergehenden diesbezüglichen Ausführungen Bezug genommen wird.

Die vorstehend beschriebenen Schritte können kontinuierlich während des Fräsbetriebs ablaufen. Auswirkungen des Änderns 38 können insbesondere über die Schritte 42 und 43 erfasst und für das Regeln 36 weiter berücksichtigt werden. Dies ist in Figur 4 mit 45 angegeben.

Grundsätzlich ist es möglich, das erfindungsgemäße Verfahren hinsichtlich der zur Absaugung von staubhaltige Luft zur Verfügung stehenden Absaugleistung derart auszubilden, dass wenigstens zwei Leistungsstufen, beispielsweise wenigstens zwei verschiedene Drehzahlen eines Absauggebläse, in Abhängigkeit der vorstehend beschriebenen Größen eingestellt werden können. Auch eine im Wesentlichen stufenlose Veränderung, insbesondere einer Drehzahl eines Absauggebläses, innerhalb eines Drehzahlbereiches ist möglich. Optimal ist es dabei jedoch gleichzeitig, wenn die für die Absaugung staubhaltiger Luft zur Verfügung stehende Absaugleistung nicht dauerhaft zu hoch gewählt ist. Wird die für die Absaugung staubartiger Luft zur Verfügung stehende Absaugleistung zu hoch gewählt, ist dies einerseits aus energetischen und ökologischen Gesichtspunkten nachteilig. Andererseits können dadurch beispielsweise Abscheideleistungen einer oder mehrerer gegebenenfalls vorhandener Abscheideeinrichtungen negativ beeinflusst werden. So kann beispielsweise bei zu hoch gewählten Absaugleistungen und den damit einhergehenden vergleichsweise hohen Strömungsgeschwindigkeiten innerhalb des Absaugkanals die Abscheiderate eines Elektroabscheiders negativ beeinflusst werden. Das Regeln 36 erfolgt daher auch bevorzugt derart, dass die Absaugeinrichtung bei möglichst niedriger für die Absaugung von staubhaltiger Luft zur Verfügung stehender Absaugleistung betrieben wird. Mithilfe der vorstehend beschriebenen Anordnung kann dies beispielsweise dahingehend erfolgen, dass nur ein vergleichsweise geringer Unterdruck und/oder ein vergleichsweise geringes Einströmen von Luft in den Fräswalzenkasten oder Ähnliches angestrebt werden. Konkrete sinnvolle Grenzwerte hängen regelmäßig von den tatsächlichen baulichen Gegebenheiten ab.

Besonders effizient hinsichtlich des Betriebs der Absaugeinrichtung und gleichzeitig hinsichtlich der Staubabsaugung ist es in diesem Zusammenhang jedoch, wenn ein Beobachten eines möglichen Staubaustritts aus dem Fräswalzenkasten und/oder einem Bereich der Fräsgutfördereinrichtung erfolgt, insbesondere wir vorstehend bereits beschrieben, und die Absaugleistung derart geregelt wird, dass gerade noch kein Staub oder eine zumindest nur sehr geringe Staubmenge austritt. Das Regeln 36 erfolgt somit bevorzugt im Sinne einer Grenzlastregelung, wobei die Grenzlast hier die Verhinderung eines Staubaustritts aus dem Fräswalzenkasten und/oder einem Bereich der Fräsgutfördereinrichtung, insbesondere in die Außenumgebung, ist. Die Steuereinrichtung 19 kann somit insbesondere auch als Grenzlastregeleinrichtung ausgebildet sein, unabhängig von den vorstehend lediglich exemplarischen Angaben zum erfindungsgemäßen Verfahren.

## Patentansprüche

1. Bodenfräsmaschine (1), insbesondere Straßenfräse, Recycler oder Stabilisierer, zur Bearbeitung eines Bodens in oder entgegen einer Arbeitsrichtung (a), umfassend
- einen von Fahreinrichtungen (5) getragenen Maschinenrahmen (3) mit einem Antriebsmotor (7),
- eine in einem am Maschinenrahmen (3) angeordneten Fräswalzenkasten (10) rotierbar gelagerte Fräswalze (9) zum Abtragen von Bodenmaterial und
- eine Absaugeinrichtung (16) zur Absaugung von staubhaltiger Luft aus dem Fräswalzenkasten (10) und/oder einem Bereich eines Förderkanals des Fräsgutes, umfassend ein Absauggebläse (17) und wenigstens einen vom Fräswalzenkasten (10) zum Absauggebläse (17) verlaufenden Absaugkanal (18),
wobei die Absaugeinrichtung (16) eine Steuereinrichtung umfasst und derart ausgebildet ist, dass mithilfe der Steuereinrichtung (19) die für die Absaugung von staubhaltiger Luft aus dem Fräswalzenkasten (10) und/oder dem Bereich des Förderkanals des Fräsgutes zur Verfügung stehende Absaugleistung der Absaugeinrichtung (16) veränderbar ist,
**dadurch gekennzeichnet,**
**dass** die Absaugeinrichtung (16) eine Sensoreinrichtung (26) umfasst, die derart ausgebildet ist, dass sie den aktuellen Wert und/oder eine damit korrelierende Messgröße einer Einstellposition und/oder Einstellveränderung wenigstens eines Maschinenelementes ermittelt, wobei die Sensoreinrichtung (26) zur Ermittlung der Einstellposition und/oder der Einstellveränderung des wenigstens einen Maschinenelementes ausgebildet ist und wenigstens eines der folgenden Merkmale aufweist:
- Sie ist zur Ermittlung der Hublage und/oder Hublagenveränderung eines Abstreifschildes des Fräswalzenkastens (10), insbesondere relativ zum Maschinenrahmen, ausgebildet;
- sie ist zur Ermittlung der Hub- und/oder Schwenklage und/oder Hub- und/oder Schwenklagenveränderung wenigstens eines Seitenschildes des Fräswalzenkastens (10), insbesondere relativ zum Maschinenrahmen, ausgebildet;
- sie ist zur Ermittlung der tatsächlichen Fräsbreite einer Fräswalze (9) ausgebildet;
und **dass** die Steuereinrichtung (19) die für die Absaugung von Luft aus dem Fräswalzenkasten (10) zur Verfügung stehende Absaugleistung in Abhängigkeit von wenigstens dieser ermittelten Einstellposition und/oder Einstellveränderung regelt.

2. Bodenfräsmaschine (1) gemäß Anspruch 1,
**dadurch gekennzeichnet,**
**dass** die Steuereinrichtung (19) derart ausgebildet ist, dass sie die für die Absaugung von Luft aus dem Fräswalzenkasten (10) zur Verfügung stehende Absaugleistung in Abhängigkeit von
- einer Wirkgröße der Absaugeinrichtung (16) und/oder
- einer Staubemission und/oder
- einer Einstellposition und/oder Einstellveränderung und/oder einem Betriebszustand eines Maschinenelementes,
insbesondere während eines Fräsprozesses, regelt.

3. Bodenfräsmaschine (1) gemäß einem der vorhergehenden Ansprüche,
**dadurch gekennzeichnet,**
**dass** die Absaugeinrichtung (16) eine Sensoreinrichtung umfasst, die derart ausgebildet ist, dass sie den aktuellen Wert und/oder eine damit korrelierende Messgröße einer Wirkgröße der Absaugeinrichtung (16) und/oder einer Staubemission ermittelt, die insbesondere repräsentativ für
- die Absaugung von Luft aus dem Fräswalzenkasten (10) und/oder
- das Austreten von Staub aus dem Fräswalzenkasten (10) zur Außenumgebung hin ist.

4. Bodenfräsmaschine (1) gemäß einem der vorhergehenden Ansprüche,
**dadurch gekennzeichnet,**
**dass** die Absaugeinrichtung (16) eine Sensoreinrichtung (26) umfasst, die derart ausgebildet ist, dass eine von ihr ermittelte Wirkgröße der Absaugeinrichtung (16) wenigstens eine der folgenden Wirkgrößen und/oder eine mit der jeweiligen Wirkgröße korrelierende Messgröße ist:
- Luftdruck innerhalb des Fräswalzenkastens (10) und/oder innerhalb eines Bereiches eines Absaugkanals (18), insbesondere zwischen dem Fräswalzenkasten (10) und dem Absauggebläse;
- Luftdruckdifferenz zwischen einem Luftdruck innerhalb des Fräswalzenkastens (10) und/oder innerhalb eines Bereiches eines Absaugkanals, insbesondere zwischen dem Fräswalzenkasten (10) und dem Absauggebläse, und einem Luftdruck außerhalb des Fräswalzenkastens (10) und außerhalb der Absaugeinrichtung (16), insbesondere einem Umgebungsluftdruck der Bodenfräsmaschine (1);
- Einströmrichtung von Luft in den Innenraum des Fräswalzenkastens (10);
- Volumenstrom von in den Innenraum des Fräswalzenkastens (10) einströmender Luft.

5. Bodenfräsmaschine (1) gemäß einem der vorhergehenden Ansprüche,
**dadurch gekennzeichnet,**
**dass** die Absaugeinrichtung (16) eine Sensoreinrichtung (26) umfasst, die wenigstens einen der folgenden Sensoren aufweist:
- Luftdrucksensor;
- Luftdruckdifferenzsensor;
- Staudrucksensor;
- Volumenstromsensor;
- Strömungsrichtungsmesser;
- Kamera;
- Staubdetektor.

6. Bodenfräsmaschine (1) gemäß einem der vorhergehenden Ansprüche,
**dadurch gekennzeichnet,**
**dass** die Absaugeinrichtung (16) eine Sensoreinrichtung (26) umfasst, die zur Ermittlung des Betriebszustandes des wenigstens einen Maschinenelementes wenigstens eines der folgenden Merkmale aufweist:
- Eine Einrichtung zur Ermittlung, ob eine Fräswalze (9) der Bodenfräsmaschine (1) angetrieben wird und/oder sich um ihre Rotationsachse dreht und/oder mit welcher Drehzahl sich die Fräswalze um ihre Rotationsachse dreht;
- eine Einrichtung zur Ermittlung, ob die Fräswalze im Fräsbetrieb ist;
- eine Einrichtung zur Ermittlung einer Frästiefe;
- eine Einrichtung zur Ermittlung, ob eine Wasserberieselungsanlage, die Wasser in den Innenraum des Fräswalzenkastens (10) und/oder im Förderbereich des Fräsgutes innerhalb der Bodenfräsmaschine (1) und/oder im Bereich einer Materialabwurfstelle ausbringt, aktiviert oder deaktiviert ist;
- eine Einrichtung zur Ermittlung, ob eine Partikelfiltereinrichtung, insbesondere ein Elektroabscheider, vorhanden und/oder aktiviert ist;
und **dass** die Steuereinrichtung (19) die für die Absaugung von Luft aus dem Fräswalzenkasten (10) zur Verfügung stehende Absaugleistung in Abhängigkeit von wenigstens einem dieser Betriebszustände regelt.

7. Bodenfräsmaschine (1) gemäß einem der vorhergehenden Ansprüche,
**dadurch gekennzeichnet,**
**dass** die Staubabsaugeinrichtung (16) zur Veränderung der für die Absaugung von Luft aus dem Fräswalzenkasten (10) zur Verfügung stehende Absaugleistung wenigstens eines der folgenden Merkmale aufweist:
- Das Absauggebläse umfasst einen hinsichtlich seiner Antriebsdrehzahl, insbesondere innerhalb eines Drehzahlbereiches stufenlos, verstellbaren Gebläseantriebsmotor, insbesondere einen Hydro- oder Elektromotor;
- der Antrieb des Gebläseantriebsmotors, insbesondere ein Hydro- oder Elektromotor, erfolgt derart, dass die ihm zugeführte Antriebsleistung das Absauggebläse von der Steuereinrichtung (19) variiert wird,
- sie umfasst eine Mehrzahl von Gebläseantriebsmotoren die jeweils wenigstens ein Lüfterrad antreiben;
- sie umfasst eine, insbesondere steuerbare, Luftzustromeinrichtung, insbesondere umfassend eine hinsichtlich ihre Öffnungsfläche variable Zuluftklappe /schieber.

8. Bodenfräsmaschine (1) gemäß einem der vorhergehenden Ansprüche,
**dadurch gekennzeichnet,**
**dass** die Steuereinrichtung (19) derart ausgebildet ist, dass sie die für die Absaugung von Luft aus dem Fräswalzenkasten (10) zur Verfügung stehende Absaugleistung
- hin zu einem nicht zu über- oder unterschreitenden Grenzwert regelt;
- stufenlos innerhalb eines Grenzwertbereich regelt; oder
- zusätzlich zu einem deaktivierten Zustand der Absaugeinrichtung (16) zwischen wenigstens zwei von der Absaugeinrichtung (16) erzeugten Absaugleistungen regelt.

9. Verfahren zum Betrieb einer Staubabsaugeinrichtung (16) der Bodenfräsmaschine (1) gemäß einem der vorhergehenden Ansprüche,
**dadurch gekennzeichnet,**
**dass** mithilfe einer Steuereinrichtung (19) die für die Absaugung von Luft aus dem Fräswalzenkasten (10) zur Verfügung stehende Absaugleistung, insbesondere geregelt, veränderbar ist.

10. Verfahren gemäß Anspruch 9,
**dadurch gekennzeichnet,**
**dass** ein Regeln der Absaugleistung erfolgt in Abhängigkeit von wenigstens
- einer Wirkgröße der Absaugeinrichtung (16) und/oder
- einer Staubemission und/oder
- einer Einstellposition und/oder Einstellveränderung eines Maschinenelementes und/oder
- einem Betriebszustand wenigstens eines Maschinenelementes.

11. Verfahren gemäß einem der Ansprüche 9 oder 10,
**dadurch gekennzeichnet,**
**dass** mithilfe einer Sensoreinrichtung (26) wenigstens
- eine Wirkgröße der Absaugeinrichtung (16) und/oder
- eine Staubemission und/oder
- eine Einstellposition und/oder Einstellveränderung eines Maschinenelementes und/oder
- ein Betriebszustand wenigstens eines Maschinenelementes
und/oder eine damit korrelierende Messgröße erfasst und an die Steuereinrichtung (19) zur Regelung der für die Absaugung von Luft aus dem Fräswalzenkasten (10) zur Verfügung stehenden Absaugleistung übermittelt wird.

12. Verfahren gemäß einem der Ansprüche 9 bis 11,
**dadurch gekennzeichnet,**
**dass** ein Regeln der für die Absaugung von Luft aus dem Fräswalzenkasten (10) zur Verfügung stehende Absaugleistung erfolgt
- durch ein Ändern der Antriebsdrehzahl eines oder mehrerer Absauggebläse der Absaugeinrichtung (16) von einer ersten Antriebsdrehzahl zu wenigstens einer zweiten Antriebsdrehzahl; und/oder
- durch ein Ändern der für den Antrieb eines oder mehrerer Absauggebläse der Absaugeinrichtung (16) genutzten Antriebsleistung; und/oder
- durch ein Hinzu- oder Abschalten eines Absauggebläses zu einem anderen Absauggebläse der Absaugeinrichtung (16);
- durch ein Verändern des Strömungsquerschnitts in einem Absaugkanal der Absaugeinrichtung (16);
- und/oder durch ein Verändern einer Öffnungsfläche, durch die hindurch Luft von der Absaugeinrichtung (16) von außerhalb der Absaugeinrichtung (16) angesaugt wird.

## Claims

1. A ground milling machine (1), in particular a road milling machine, recycler or stabilizer, for working a ground in or against a working direction (a), comprising
- a machine frame (3) supported by travel units (5) and having a drive motor (7),
- a milling drum (9) rotatably mounted in a milling drum box (10) arranged on the machine frame (3) for removing ground material, and
- an extraction device (16) for extracting dust-laden air from the milling drum box (10) and/or a region of a conveying duct of the milled material, comprising an extraction fan (17) and at least one extraction duct (18) extending from the milling drum box (10) to the extraction fan (17),
wherein the extraction device (16) comprises a control device and is configured such that, with the aid of the control device (19), the extraction power of the extraction device (16) available for extracting dust-laden air from the milling drum box (10) and/or the region of the conveying duct of the milled material can be varied,
**characterized in that**
the extraction device (16) comprises a sensor device (26) configured such that it determines the current value, and/or a measured variable correlating therewith, of a setting position and/or setting change of at least one machine element, wherein the sensor device (26) is configured to determine the setting position and/or the setting change of the at least one machine element and has at least one of the following features:
- it is configured to determine a lifting position and/or lifting position change of a stripping plate of the milling drum box (10), in particular relative to the machine frame;
- it is configured to determine a lifting and/or pivoting position and/or lifting and/or pivoting position change of at least one side shield of the milling drum box (10), in particular relative to the machine frame;
- it is configured to determine an actual milling width of a milling drum (9), and
that the control device (19) regulates the extraction power available for extracting air from the milling drum box (10) as a function of at least this determined setting position and/or setting change.

2. The ground milling machine (1) according to claim 1,
**characterized in that**
the control device (19) is configured such that it regulates the extraction power available for extracting air from the milling drum box (10) as a function of
- an effect-related variable of the extraction device (16) and/or
- a dust emission and/or
- a setting position and/or setting change and/or an operating state of a machine element, in particular during a milling process.

3. The ground milling machine (1) according to any one of the preceding claims,
**characterized in that**
the extraction device (16) comprises a sensor device configured such that it determines a current value, and/or a measured variable correlating therewith, of an effect-related variable of the extraction device (16) and/or of a dust emission, which is in particular representative of
- extraction of air from the milling drum box (10) and/or
- escape of dust from the milling drum box (10) to the external environment.

4. The ground milling machine (1) according to any one of the preceding claims,
**characterized in that**
the extraction device (16) comprises a sensor device (26) configured such that an effect-related variable of the extraction device (16) determined by it is at least one of the following effect-related variables and/or a measured variable which correlates with the respective effect-related variable:
- an air pressure within the milling drum box (10) and/or within a region of an extraction duct (18), in particular between the milling drum box (10) and the extraction fan;
- an air pressure difference between an air pressure inside the milling drum box (10) and/or inside a region of an extraction duct, in particular between the milling drum box (10) and the extraction fan, and an air pressure outside the milling drum box (10) and outside the extraction device (16), in particular an ambient air pressure of the ground milling machine (1);
- a direction of air inflow into an interior of the milling drum box (10);
- a volumetric flow of air flowing into the interior of the milling drum box (10).

5. The ground milling machine (1) according to any one of the preceding claims,
**characterized in that**
the extraction device (16) comprises a sensor device (26) having at least one of the following sensors:
- an air pressure sensor;
- an air pressure difference sensor;
- a back pressure sensor;
- a volumetric flow sensor;
- a flow direction sensor;
- a camera;
- a dust detector.

6. The ground milling machine (1) according to any one of the preceding claims,
**characterized in that**
the extraction device (16) comprises a sensor device (26) which has at least one of the following features for determining the operating state of the at least one machine element:
- a device for determining whether a milling drum (9) of the ground milling machine (1) is driven and/or rotates about its rotation axis and/or at what speed the milling drum rotates about its rotation axis;
- a device for determining whether the milling drum is in milling operation;
- a device for determining a milling depth;
- a device for determining whether a water sprinkler system, which applies water to the interior of the milling drum box (10) and/or a conveying region of the milled material within the ground milling machine (1) and/or a region of a material discharge point, is activated or deactivated;
- a device for determining whether a particulate filter device, in particular an electrostatic separator, is present and/or activated;
and **in that** the control device (19) regulates the extraction power available for extracting air from the milling drum box (10) as a function of at least one of these operating states.

7. The ground milling machine (1) according to any one of the preceding claims,
**characterized in that**
the dust extraction device (16) has at least one of the following features for varying the extraction power available for extracting air from the milling drum box (10):
- the extraction fan comprises a fan drive motor, in particular a hydraulic or electric motor, which is continuously adjustable with regard to its drive speed, in particular within a speed range;
- the fan drive motor, in particular a hydraulic or electric motor, is driven such that the drive power supplied to it for the extraction fan is varied by the control device (19),
- it comprises a plurality of fan drive motors each driving at least one fan wheel;
- it comprises an air supply device, in particular a controllable air supply device, in particular comprising an air supply flap/slide valve which is variable with respect to its opening area.

8. The ground milling machine (1) according to any one of the preceding claims,
**characterized in that**
the control device (19) is configured such that it regulates the extraction power available for extracting air from the milling drum box (10)
- toward a limit value not to be exceeded or fallen below;
- continuously within a limit value range; or
- in addition to a deactivated state of the extraction device (16), between at least two extraction powers generated by the extraction device (16).

9. A method for operating a dust extraction device (16) of the ground milling machine (1) according to any one of the preceding claims,
**characterized in that**
the extraction power available for extracting air from the milling drum box (10) can be varied, in particular in a regulated manner, with the aid of a control device (19).

10. The method according to claim 9,
**characterized in that**
the extraction power is regulated as a function of at least
- an effect-related variable of the extraction device (16) and/or
- a dust emission and/or
- a setting position and/or setting change of a machine element and/or
- an operating state of at least one machine element.

11. The method according to any one of claims 9 or 10,
**characterized in that**
with the aid of a sensor device (26), at least
- an effect-related variable of the extraction device (16) and/or
- a dust emission and/or
- a setting position and/or setting change of a machine element and/or
- an operating state of at least one machine element
and/or a measured variable correlating therewith is detected and transmitted to the control device (19) for regulating the extraction power available for extracting air from the milling drum box (10).

12. The method according to any one of claims 9 to 11,
**characterized in that**
the extraction power available for extracting air from the milling drum box (10) is regulated
- by changing a drive speed of one or more extraction fans of the extraction device (16) from a first drive speed to at least a second drive speed; and/or
- by changing a drive power used to drive one or more extraction fans of the extraction device (16); and/or
- by adding or disconnecting an extraction fan to/from another extraction fan of the extraction device (16);
- by changing a flow cross-section in an extraction duct of the extraction device (16);
- and/or by changing an opening area through which air is drawn in by the extraction device (16) from outside the extraction device (16).

## Revendications

1. Machine de fraisage de sol (1), notamment fraiseuse routière, recycleuse ou stabilisatrice, pour le traitement d'un sol dans ou à contre-sens d'une direction de travail (a), comprenant
- un châssis principal (3) porté par des trains de roulement (5) avec un moteur d'entraînement (7),
- un tambour de fraisage (9) monté rotatif dans un carter de tambour de fraisage (10) disposé sur le châssis principal (3) pour l'enlèvement de matériau du sol et
- un dispositif d'aspiration (16) pour aspirer l'air chargé de poussière du carter de tambour de fraisage (10) et/ou d'une section d'un canal de convoyage du matériau de fraisage, comprenant un ventilateur d'aspiration (17) et au moins un canal d'aspiration (18) s'étendant du carter de tambour de fraisage (10) au ventilateur d'aspiration (17),
où le dispositif d'aspiration (16) comprend un dispositif de commande et est configuré de telle manière que, à l'aide du dispositif de commande (19), la capacité d'aspiration du dispositif d'aspiration (16) disponible pour l'aspiration de l'air chargé de poussière du carter de tambour de fraisage (10) et/ou de la zone du canal de convoyage du matériau de fraisage, est modifiable,
**caractérisée**
**en ce que** le dispositif d'aspiration (16) comprend un dispositif capteur (26) qui est configuré de telle manière qu'il détermine la valeur actuelle et/ou une grandeur mesurée corrélée à celle-ci d'une position de réglage et/ou d'une modification de réglage d'au moins un élément de la machine, où le dispositif capteur (26) est configuré pour déterminer la position de réglage et/ou la modification de réglage du au moins un élément de la machine et présente au moins l'une des caractéristiques suivantes:
- il est configuré pour déterminer la position de levage et/ou la modification de position de levage d'une plaque raclante du carter de tambour de fraisage (10), notamment par rapport au châssis de la machine;
- il est configuré pour déterminer la position de levage et/ou de pivotement et/ou les modifications de position de levage et/ou de pivotement d'au moins une plaque latérale du carter de tambour de fraisage (10), notamment par rapport au châssis de la machine;
- il est configuré pour déterminer la largeur de fraisage réelle d'un tambour de fraisage (9);
et **en ce que** le dispositif de commande (19) régule la capacité d'aspiration disponible pour aspirer l'air du carter de tambour de fraisage (10) en fonction au moins de cette position de réglage et/ou modification de réglage déterminée.

2. Machine de fraisage de sol (1) selon la revendication 1,
**caractérisée**
**en ce que** le dispositif de commande (19) est configuré de telle manière qu'il régule la capacité d'aspiration disponible pour l'aspiration d'air du carter de tambour de fraisage (10) en fonction de
- une grandeur active du dispositif d'aspiration (16) et/ou
- une émission de poussières et/ou
- une position de réglage et/ou une modification de réglage et/ou un état de fonctionnement d'un élément de la machine,
notamment pendant un processus de fraisage.

3. Machine de fraisage de sol (1) selon l'une des revendications précédentes,
**caractérisée**
**en ce que** le dispositif d'aspiration (16) comprend un dispositif capteur qui est configuré de telle manière qu'il détermine la valeur actuelle et/ou une grandeur mesurée corrélée à celle-ci d'une grandeur active du dispositif d'aspiration (16) et/ou une émission de poussière, qui est représentative en particulier pour
- l'aspiration d'air du carter de tambour de fraisage (10) et/ou
- l'échappement de poussières du carter de tambour de fraisage (10) vers l'environnement extérieur.

4. Machine de fraisage de sol (1) selon l'une des revendications précédentes,
**caractérisée**
**en ce que** le dispositif d'aspiration (16) comprend un dispositif capteur (26) qui est configuré de telle sorte qu'une grandeur active du dispositif d'aspiration (16) déterminée par lui est au moins l'une des grandeurs actives suivantes et/ou une grandeur mesurée corrélée à la grandeur active respective:
- pression de l'air dans le carter de tambour de fraisage (10) et/ou dans une section d'un canal d'aspiration (18), notamment entre le carter de tambour de fraisage (10) et le ventilateur d'aspiration;
- différence de pression de l'air entre une pression de l'air dans le carter de tambour de fraisage (10) et/ou dans une section d'un canal d'aspiration, notamment entre le carter de tambour de fraisage (10) et le ventilateur d'aspiration, et une pression de l'air à l'extérieur du carter de tambour de fraisage (10) et à l'extérieur du dispositif d'aspiration (16), notamment une pression de l'air ambiant de la machine de fraisage de sol (1);
- direction du flux d'air entrant dans l'espace interne du carter de tambour de fraisage (10);
- débit volumique d'air entrant dans l'espace interne du boîtier de tambour de fraisage (10).

5. Machine de fraisage de sol (1) selon l'une des revendications précédentes,
**caractérisée**
**en ce que** le dispositif d'aspiration (16) comprend un dispositif capteur (26) qui présente au moins l'un des capteurs suivants:
- capteur de pression d'air;
- capteur de différence de pression d'air;
- capteur de pression dynamique;
- capteur de débit volumique;
- dispositif de mesure de direction d'écoulement;
- caméra;
- détecteur de poussière.

6. Machine de fraisage de sol (1) selon l'une des revendications précédentes,
**caractérisée**
**en ce que** le dispositif d'aspiration (16) comprend un dispositif capteur (26) qui présente au moins l'une des caractéristiques suivantes pour déterminer l'état de fonctionnement du au moins un élément de la machine:
- un dispositif pour déterminer si un tambour de fraisage (9) de la machine de fraisage de sol (1) est entraîné et/ou tourne autour de son axe de rotation et/ou à quelle vitesse le tambour de fraisage tourne autour de son axe de rotation;
- un dispositif pour déterminer si le tambour de fraisage est en fonctionnement de fraisage;
- un dispositif pour déterminer une profondeur de fraisage;
- un dispositif pour déterminer si une installation d'arrosage, qui applique de l'eau dans l'espace interne du carter de tambour de fraisage (10) et/ou dans la zone de convoyage du matériau de fraisage à l'intérieur de la machine de fraisage de sol (1) et/ou dans la zone d'un point de déchargement du matériau, est activée ou désactivée;
- un dispositif pour déterminer si un dispositif de filtre à particules, notamment un séparateur électrostatique, est présent et/ou activé;
et **en ce que** le dispositif de commande (19) régule la capacité d'aspiration disponible pour l'aspiration d'air du carter de tambour de fraisage (10) en fonction d'au moins l'un de ces états de fonctionnement.

7. Machine de fraisage de sol (1) selon l'une des revendications précédentes,
**caractérisée en ce que**:
le dispositif d'aspiration des poussières (16) présente au moins l'une des caractéristiques suivantes pour modifier la capacité d'aspiration disponible pour l'aspiration d'air du carter de tambour de fraisage (10):
- le ventilateur d'aspiration comprend un moteur d'entraînement de ventilateur, notamment un moteur hydraulique ou électrique, réglable de manière continue concernant sa vitesse, notamment dans une plage de vitesses;
- l'entraînement du moteur d'entraînement de ventilateur, notamment un moteur hydraulique ou électrique, a lieu de telle manière que la capacité d'entraînement qui lui est fournie est amenée à varier par le dispositif de commande (19);
- il comprend une pluralité de moteurs d'entraînement de ventilateur qui entraînent chacun au moins une roue de ventilateur;
- il comprend un dispositif d'alimentation en air, notamment réglable, comprenant notamment un volet/curseur d'alimentation en air variable concernant sa surface d'ouverture.

8. Machine de fraisage de sol (1) selon l'une des revendications précédentes,
**caractérisée**
**en ce que** le dispositif de commande (19) est configuré de telle manière qu'il régule la capacité d'aspiration disponible pour l'aspiration d'air du carter de tambour de fraisage (10)
- jusqu'à une valeur limite qui ne doit être ni dépassée ni inférieure;
- en continu dans une plage de valeurs limites; ou
- en plus d'un état désactivé du dispositif d'aspiration (16), régule entre au moins deux capacités d'aspiration générées par le dispositif d'aspiration (16).

9. Procédé de fonctionnement d'un dispositif d'aspiration de poussière (16) de la machine de fraisage de sol (1) selon l'une des revendications précédentes,
**caractérisé**
**en ce que** la capacité d'aspiration disponible pour l'aspiration d'air du carter de tambour de fraisage (10) peut être modifiée, notamment de manière régulée, au moyen d'un dispositif de commande (19).

10. Procédé selon la revendication 9,
**caractérisé**
**en ce qu'**une régulation de la capacité d'aspiration a lieu en fonction d'au moins
- une grandeur active du dispositif d'aspiration (16) et/ou
- une émission de poussière et/ou
- une position de réglage et/ou une modification de réglage d'un élément de machine et/ou
- un état de fonctionnement d'au moins un élément de machine.

11. Procédé selon l'une des revendications 9 ou 10,
**caractérisé**
**en ce que**, à l'aide d'un dispositif capteur (26), au moins
- une grandeur active du dispositif d'aspiration (16) et/ou
- une émission de poussière et/ou
- une position de réglage et/ou une modification de réglage d'un élément de machine et/ou
- un état de fonctionnement d'au moins un élément de machine
et/ou une grandeur mesurée corrélée avec celui-ci est détectée et transmise au dispositif de commande (19) pour réguler la capacité d'aspiration disponible pour l'aspiration d'air du carter de tambour de fraisage (10).

12. Procédé selon l'une des revendications 9 à 11,
**caractérisé**
**en ce qu'**une régulation de la capacité d'aspiration disponible pour l'aspiration d'air du carter de tambour de fraisage (10) a lieu
- par une modification de la vitesse d'entraînement d'un ou plusieurs ventilateurs d'aspiration du dispositif d'aspiration (16) d'une première vitesse d'entraînement à au moins une deuxième vitesse d'entraînement; et/ou
- par une modification de la capacité d'entraînement utilisée pour l'entraînement d'un ou plusieurs ventilateurs d'aspiration du dispositif d'aspiration (16); et/ou
- par une mise en service ou hors service d'un ventilateur d'aspiration par rapport à un autre ventilateur d'aspiration du dispositif d'aspiration (16);
- par une modification de la section d'écoulement dans un canal d'aspiration du dispositif d'aspiration (16);
- et/ou par une modification d'une surface d'ouverture à travers laquelle l'air est aspiré par le dispositif d'aspiration (16) depuis l'extérieur du dispositif d'aspiration (16).
